# EUROPÄISCHE PATENTSCHRIFT

(11) **EP 4 353 658 B1**
(45) Veröffentlichungstag und Bekanntmachung des Hinweises auf die Patenterteilung: **07.01.2026**
(21) Anmeldenummer: 22200558.9
(22) Anmeldetag: 10.10.2022
(51) Int. Cl.: B66B 23/00

(54) **VERFAHREN ZUM ZUSAMMENBAUEN EINER MODULAREN FAHRWEGVORRICHTUNG SOWIE VORRICHTUNG UND VERWENDUNG**
METHOD FOR ASSEMBLING A MODULAR TRACK DEVICE AND DEVICE AND USE
PROCÉDÉ D'ASSEMBLAGE D'UN DISPOSITIF DE VOIE MODULAIRE ET DISPOSITIF ET UTILISATION

(43) Veröffentlichungstag der Anmeldung: 17.04.2024
(73) Patentinhaber: TK Elevator Innovation and Operations GmbH, 40472 Düsseldorf (DE)
(72) Erfinder: SCHLEITER, Georg, 22765 Hamburg (DE); BERGMANN, Flemming, 21465 Reinbek (DE)
(74) Vertreter: Michalski Hüttermann & Partner Patentanwälte mbB

(56) Entgegenhaltungen:
- JP-A- 2006 213 470
- US-A1- 2019 134 753
- DATABASE WPI Week 200658, Derwent World Patents Index; AN 2006-565111

## Beschreibung

### TECHNISCHES GEBIET

Die vorliegende Erfindung betrifft ein Verfahren zum Zusammenbauen einer modularen Fahrwegvorrichtung durch Bereitstellen und Verbinden von wenigstens zwei Längsabschnittsmodulen der Fahrwegvorrichtung, wobei die Fahrwegvorrichtung in modularer Konfiguration mit wenigstens drei separaten Längsabschnittsmodulen bestehend aus zwei Kopfmodulen und wenigstens einem Zwischenmodul bereitgestellt wird, wobei die Module auf vorteilhafte Weise relativ zueinander angeordnet und daraufhin miteinander verbunden werden. Ferner betrifft die vorliegende Erfindung eine Fahrwegvorrichtung mit einem entsprechend auf dieses Verfahren abgestimmten konstruktiven Aufbau der Tragstruktur, insbesondere in Hinblick auf ein modulspezifisches Abstützen der Tragstruktur am Boden. Nicht zuletzt betrifft die vorliegende Erfindung auch die Verwendung von für den modulweisen Aufbau und Prozess optimierten Montagehilfsmitteln auf einer/der bevorzugt für zahlreiche der Zusammenbauschritte bereitgestellten bzw. nutzbaren Montagelinie. Insbesondere betrifft die Erfindung eine Vorrichtung und ein Verfahren gemäß dem Oberbegriff des jeweiligen unabhängigen Anspruchs.

### HINTERGRUND DER ERFINDUNG

Bei der Erstellung von Fahrtreppen und dergleichen Personentransportsystemen wird einerseits eine vergleichsweise hohe Flexibilität und Variabilität sowohl in konstruktiver als auch in prozessualer Hinsicht gewünscht, andererseits ist das Vorsehen/Berücksichtigen einer Standardisierbarkeit bereits in Hinblick auf die Herstellungskosten insbesondere im Zusammenhang mit im Einzelfall gewünschten großen Stückzahlen erforderlich. Dies gilt insbesondere auch für die lasttragende Tragstruktur von Fahrtreppen.

Bisher war der Zeitaufwand für die Herstellung einer jeweiligen Fahrtreppe vergleichsweise groß, insbesondere auch im Zusammenhang mit mehreren aufeinanderfolgenden Montage- und Demontagevorgängen, die z.B. hinsichtlich Probeläufen, Einfahren, exakter Lagepositionierung und Ausrichtung, Justierung von Einbaukomponenten, Transportierbarkeit und Einbaumöglichkeiten der gesamten Fahrtreppe vor Ort oder weiterer dergleichen Randbedingungen. Derartige Zwischenschritte wurden bisher im Verlaufe der Wertschöpfungskette häufiger erforderlich als dies gewünscht oder für einen effizienten Wertschöpfungsprozess zweckdienlich wäre. Damit einher ging bisher auch ein vergleichsweise großer Platzbedarf zum Handhaben und (Zwischen-)Lagern der Fahrtreppen oder der dafür vorgesehenen Komponenten und Halbzeuge. Auch dies wirkte sich vor dem Ziel eines möglichst schlanken Prozesses und einer kosteneffizienten und variablen Fahrtreppenkonstruktion bisher spürbar nachteilig aus, und diese Nachteile konnten bisher nicht auf einfache Weise überwunden werden.

Beispielsweise müssen bei der Montage von Fahrtreppen bzw. von deren Komponenten in/an der Fahrtreppe die in den Kopfbereichen der Fahrtreppe zu montierenden Komponenten üblicherweise in einer Schräglage der Kopfbereiche eingebaut werden, insbesondere dann, wenn die Tragstruktur der Fahrtreppe bereits erstellt wurde und über die gesamte vorgesehene Länge der Fahrtreppe vorliegt und dabei auch die winkelige Ausrichtung eines/des Zwischenabschnitts zwischen den Kopfmodulen relativ zu den Kopfmodulen bereits vordefiniert ist, wenn also die vorgesehene Steigung/Neigung der Fahrtreppe konstruktiv bereits realisiert ist. In diesem Zustand erfolgt üblicherweise ein großer Teil der Montage-/Zusammenbaumaßnahmen, mit entsprechenden Anforderungen an Kräne, Tragarme oder dergleichen auch für große Lasten ausgelegte Montagehilfsmittel.

Die hier beschriebenen Nachteile bzw. der hier beschriebene hohe Aufwand entsteht vornehmlich im Zusammenhang mit der Erstellung der üblicherweise zumindest in Seitenebenen zumindest abschnittsweise fachwerkartig aufgebauten lasttragenden Tragstruktur von Fahrtreppen, wobei versucht wird, durch zumindest teilweise automatisierbare Prozesse das Verbinden von einzelnen lasttragenden Komponenten möglichst effizient auszugestalten, üblicherweise unter Verwendung mehrerer aufeinanderfolgender Fügeeinrichtungen. Dass es dabei nicht trivial ist, die Komplexität zu reduzieren, zeigen insbesondere im Zusammenhang mit einem möglichst exakten, toleranzminimierten Anordnen und Ausrichten der Komponenten erforderliche Anstrengungen.

Beispielhaft können die Veröffentlichungen EP 3 426 588 B1 und EP 3 426 589 B1 genannt werden, welche jeweils eine Vorrichtung und ein Verfahren zum Herstellen einer Personentransportanlage basierend auf mehreren Fügeschritten beschreiben. Ferner kann auch die EP 3 724 118 B1 genannt werden, aus welcher Maßnahmen hervorgehen, welche ein Kommissionieren oder sonstige die Fertigung vorbereitende Maßnahmen oder auch den Ablauf der Fertigung insbesondere bei Fahrtreppen erleichtern sollen. Ferner können die folgenden Veröffentlichungen genannt werden, welche Tragstrukturmodule beschreiben, die bei der Handhabung bzw. Montage auf Montagehilfsmitteln auflagern: JP 2006 213470 A, US 2019/134753 A1.

Gemäß dem Stand der Technik ist es üblicherweise erforderlich, das Montage-/Zusammenbauverfahren spezifisch je individueller Ausgestaltung einer Fahrtreppe vergleichsweise stark anzupassen. Es besteht einerseits Interesse daran, diesen typen-/anwendungsbezogenen Aufwand zu minimieren, andererseits ist ausgehend vom Stand der Technik auch ein Bedarf an leichterer Standardisierbarkeit von Herstellungsschritten auch im Zusammenhang mit einzelnen Montageschritten zu spüren bzw. ein Bedarf an allgemeineren vordefinierbaren Arbeitsabläufen entlang der Prozesskette bis hin zur vollständig montierten/zusammengebauten Fahrtreppe zu spüren. Nicht zuletzt besteht insbesondere hinsichtlich Flexibilität und Komplexität der Arbeitsabläufe auch Interesse an einem möglichst sicheren, zuverlässigen Prozess, welcher auf einfache Weise weitgehend unabhängig von lokalen Gegebenheiten oder maschinentechnischer Ausstattung einer Produktionsstätte implementiert werden kann.

### ZUSAMMENFASSUNG DER ERFINDUNG

Aufgabe ist, ein Verfahren und einen damit korrespondierenden vorrichtungstechnischen bzw. konstruktiven Aufbau bereitzustellen, womit Fahrtreppen bzw. allgemein Fahrwegvorrichtungen auf möglichst einfache Weise zusammengebaut werden können, insbesondere auch hinsichtlich Endmontage. Auch ist es Aufgabe, ein Konzept für den prozessualen Ablauf bei der Herstellung von Fahrwegvorrichtungen bei möglichst einfachem und standardisierbarem Montage-/Zusammenbauverfahren derart auszugestalten, dass die Fahrwegvorrichtungen bei einerseits möglichst hoher Standardisierung und mit möglichst großer Effizienz und andererseits auch bei möglichst hoher Variabilität und mit möglichst hoher Genauigkeit hergestellt werden können.

Diese Aufgabe wird durch ein Verfahren gemäß Anspruch 1 sowie durch eine Vorrichtung gemäß dem nebengeordneten Vorrichtungsanspruch gelöst. Vorteilhafte Weiterbildungen der Erfindung werden in den jeweiligen Unteransprüchen erläutert. Die Merkmale der im Folgenden beschriebenen Ausführungsbeispiele sind miteinander kombinierbar, sofern dies nicht explizit verneint ist.

Bereitgestellt wird ein Verfahren zum Zusammenbauen einer modularen Fahrwegvorrichtung durch Bereitstellen und Verbinden von wenigstens zwei Längsabschnittsmodulen der Fahrwegvorrichtung bei aufeinander abgestimmter Anordnung und Ausrichtung der Längsabschnittsmodule relativ zueinander, wobei die Fahrwegvorrichtung in modularer Konfiguration mit wenigstens drei separaten Längsabschnittsmodulen bestehend aus zwei Kopfmodulen und wenigstens einem Zwischenmodul bereitgestellt wird, wobei vor der Durchführung des Verbindens/Verheiratens von lasttragenden Tragstrukturen der Längsabschnittsmodule (Endmontage der modulweise bereitgestellten Tragstrukturen zur gesamten Tragstruktur der Fahrwegvorrichtung) die Tragstruktur wenigstens eines der Kopfmodule, insbesondere zunächst das bestimmungsgemäß untere Kopfmodul, in einer mit der Ausrichtung/Anordnung der Tragstruktur des wenigstens einen Zwischenmoduls (welches vorzugsweise horizontal ausgerichtet ist) übereinstimmenden Ausrichtung und/oder Anordnung angeordnet und wahlweise auch ausgerichtet wird (insbesondere im Zusammenhang mit vorhergehenden oder gleichzeitig im Zeitpunkt der jeweiligen Relativposition des jeweiligen Moduls durchgeführten individuellen modulweisen Zusammenbaumaßnahmen an einzelnen der Längsabschnittsmodule), insbesondere mit dessen Endabschnitt/Podestabschnitt in horizontaler Ausrichtung. Dies begünstigt auch eine hohe prozessuale Variabilität und ermöglicht die Realisierung einer prozessualen Spiegelung eines modularen konstruktiven Konzeptes auch in prozessualer bzw. verfahrenstechnischer Hinsicht bis hin zu einer Phase der Endmontage. Erfindungsgemäß wird demnach vorgeschlagen, die Montage zunächst modulweise vorzunehmen und dabei mit dem modulspezifisch optimierbaren Einbau/Zusammenbau von weiteren Komponenten in das jeweilige Modul abzustimmen, wobei die einzelnen Module bereits in dieser Phase (also vor der Endmontage) in vorteilhafter Ausrichtung angeordnet werden können, nämlich derart dass daraufhin ohne großen handhabungsaufwand auch eine Endmontage bzw. das Verbinden der einzelnen Module miteinander erfolgen kann.

Vorteilhaft werden die einzelnen Module dabei jeweils in horizontaler Ausrichtung bereitgestellt bzw. vorgehalten (bei den Kopfmodulen also mit dem Endabschnitt bzw. Podestabschnitt in horizontaler Ausrichtung). Nicht nur das Bestücken der Module mit Einbaukomponenten ist in einer solchen jeweils horizontalen Ausrichtung des entsprechenden zu bestückenden Längsabschnitts von Vorteil, sondern auch das Applizieren von Metallblechanbindungen, welche aneinandergrenzende Tragstrukturen miteinander verbinden sollen, insbesondere bei bevorzugt kraftschlüssig wirkenden Metallblechanbindungen, die mittels Schrauben oder Schließringbolzenverbindungen (bzw. Nieten) appliziert werden, beispielsweise ausschließlich manuell mit einem manuell applizierten Montagewerkzeug.

Insbesondere auch im Zusammenhang mit der Erkenntnis, dass Fahrwegvorrichtungen auf besonders vorteilhafte Weise modular bzw. modulweise hergestellt bzw. zusammengebaut werden können (zumindest soweit das Einbauen weiterer Einbaukomponenten in die Tragstruktur betroffen ist), liefert die vorliegende Erfindung einen vorteilhaften Prozess und einen vorteilhaften vorrichtungstechnischen Aufbau für nachgelagerte Schritte betreffend den Zusammenbau aller Längsabschnittsmodule der jeweiligen Fahrwegvorrichtung, insbesondere derart dass das jeweilige Längsabschnittsmodul bezüglich der Relativposition zu wenigstens einem weiteren Längsabschnittsmodul auf vordefinierte/vordefinierbare Weise angeordnet werden kann (insbesondere unter Bezugnahme auf mehrere modulspezifisch bereitgestellte Referenzpunkte) und im weiteren Verlauf des Zusammenbauprozesses auch verbunden bzw. dafür abgestützt werden kann, wobei auch eine vergleichsweise große Genauigkeit beim Positionieren relativ zueinander sichergestellt werden kann.

Dies erleichtert einerseits die Handhabung und Halterung der einzelnen Module, andererseits kann dadurch auch der Prozess des Verbindens/Verheiratens paarweiser Module erleichtert werden, insbesondere bei fluchtender Anordnung auf einer Montagelinie ab dem Zeitpunkt der Vervollständigung der modulspezifischen Ausstattung mit Einbaukomponenten wie z.B. einer Antriebseinheit am oberen Kopfmodul, insbesondere bei (zunächst) horizontaler Ausrichtung des jeweiligen Endabschnitts der Kopfmodule und auch bei horizontaler Ausrichtung des Zwischenmoduls.

Das erfindungsgemäße Konzept kann demnach auch wie folgt beschrieben werden: Anstelle des Zusammenbaus kompletter Fahrwegvorrichtungen (z.B. Fahrtreppen) bietet die getrennte Montage von Längsabschnittsmodulen erhebliche Vorteile insbesondere in Bezug auf Ergonomie, Arbeitssicherheit, Montageeffizienz und Raumausnutzung. Das hier beschriebene prozessuale Vorgehen kann dabei den Aufwand für die Handhabung und Positionierung der Module minimieren, insbesondere auch in einer Phase, in welcher sie zu einer kompletten Einheit verbunden werden (mit der sich dann über die gesamte Länge der Fahrwegvorrichtung erstreckenden Tragstruktur). Dabei werden die positiven Aspekte einer modularen Montage nicht geschmälert. Bevorzugt werden die Module dabei bereits in der richtigen Ausrichtung und Reihenfolge einer/der Endmontagelinie zugeführt (insbesondere im Sinne einer Bereitstellung "just in sequence" bzw. entsprechend korrekt aufeinanderfolgend); nach separater/modulspezifischer Montage der Module werden diese in einer Längsabschnittsmodulverbindungsanordnung miteinander verbunden. Hierdurch kann der Handhabungsaufwand spürbar minimiert werden, insbesondere auch hinsichtlich eines Positionierungsaufwands vor dem Verbinden (beispielsweise können die Module dafür in der gleichen Klemmung gehalten werden bzw. bei unveränderter Lagerung/Abstützung sehr exakt ausgerichtet werden, z.B. indem eine Abstützung an modulspezifisch bereitgestellten integralen Referenzpunkten an den Seitenwänden der jeweiligen Tragstruktur erfolgt).

Im Sinne der vorliegenden Offenbarung bezieht sich der allgemeine Begriff "Fahrwegvorrichtung" vornehmlich auf Fahrtreppenvorrichtungen (insbesondere umfassend Rolltreppen) und Fahrsteigvorrichtungen (letztere insbesondere in stufenloser Ausgestaltung in zumindest annähernd ebener Ausrichtung oder bei vernachlässigbarer Steigung) sowie artverwandte Personentransporteinrichtungen mit endlos umlaufender Transporteinrichtung. Eine Fahrwegvorrichtung umfasst dabei beispielsweise die Transporteinrichtung bildende Segmente oder Einheiten, insbesondere Stufen oder Paletten, welche mit angetriebenen Ketten oder vergleichbaren Triebmitteln verbunden und in Führungsschienen geführt sind. Die Führungsschienen sowie eine/die Kette (oder ein vergleichbar wirkendes Zugmittel) und weitere Komponenten der Fahrwegvorrichtung werden beispielsweise innerhalb von sich in axialer Richtung im Wesentlichen seitlich davon erstreckenden lasttragenden Konstruktionen bzw. Tragstrukturen gehalten, die zumeist aus zwei sich gegenüberliegenden und über Querträger und wahlweise auch eine Bodeneinheit miteinander verbundenen Seitenwandeinheiten gebildet sind und auch fachwerkartig angeordnete Streben umfassen können. Der Begriff "Fahrwegvorrichtung" bezieht sich weiterhin insbesondere auf modular aufgebaute Fahrwegvorrichtungen, die aus mehreren Längsabschnitten bzw. Längsabschnittsmodulen mit jeweils individueller bzw. längsabschnittsspezifisch erstellter Tragstruktur modular aufgebaut und modulweise zusammengebaut/montierbar sind.

Insofern können die hier beschriebenen Fahrwegvorrichtungen jeweils auch Fahrsteigvorrichtungen umfassen, also zumindest annähernd horizontal ausgerichtete Fahrwegvorrichtungen ohne Stufen jedoch mit einzelnen Fahrwegelementen, welche nicht zur Überwindung einer Steigung vorgesehen sind, sondern eine weitgehend ebene Trasse bilden; insoweit ist eine Bezugnahme auf eine Knickstelle oder einen Schrägabschnitt hier dahingehend zu verstehen, dass der entsprechende Abschnitt weitgehend unabhängig von einer/der tatsächlich realisierten Neigung beschrieben wird.

Im Sinne der vorliegenden Offenbarung bezieht sich der allgemeine Begriff "Montage" oder der spezifischere Begriff "Endmontage" im Allgemeinen auf die Montage der gesamten/kompletten Tragstruktur der Fahrwegvorrichtung, die dabei auch alle bestimmungsgemäß vorgesehenen Längsabschnittsmodule umfassen kann (zwei Kopfmodule und wenigstens ein Zwischenmodul); diese Endmontage wird hier auch als ein paarweises modulares Verbinden/Verheiraten der Tragstrukturen von wenigstens zwei Längsabschnittsmodulen beschrieben, bzw. umfassend zumindest diesen Verbindungsschritt. Wahlweise kann der Begriff "Montage" auch vorbereitende Schritte wie ein Kommissionieren/Bereitstellen/Bereithalten von Komponenten bezüglich eines jeweiligen Längsabschnitts bzw. Moduls oder bezüglich der gesamten Fahrwegvorrichtung umfassen; gemäß der vorliegenden Offenbarung betrifft die Erfindung vornehmlich Schritte und Aspekte, welche einem Kommissionieren nachgelagert sind, also ein Kommissionieren im engeren Sinne nicht umfassen.

In Abgrenzung davon bezieht sich der Begriff "modulare Montage" (bzw. synonym "modularer/modulweiser/modulspezifischer Zusammenbau") speziell auf die Montage bzw. auf den Zusammenbau nur bestimmter einzelner Module oder deren Komponenten im entsprechenden Modul, beispielsweise spezifisch bei einem Kopfmodul, wobei z.B. Komponenten eines/des Antriebs im oberen Kopfmodul verbaut werden, oder es werden Führungen, Schienen, Verkleidungsteile oder Komponenten der Balustrade in nur einem der Module (vor-)montiert. Je nach Ausgestaltung des Herstellungsverfahrens kann die Montage von Komponenten zumindest teilweise in einer Phase erfolgen, in welcher die Module noch separat voneinander gehandhabt werden, oder in einer Phase, in welcher die Module bereits miteinander verheiratet sind; diese Variationsmöglichkeit betrifft beispielsweise die einzelnen Stufen/Paletten; auch insofern ist die Verwendung des Begriffes "Montage" nicht einschränkend bezüglich bestimmter Phasen des Erstellungsprozesses der vollständigen Fahrwegvorrichtung bzw. deren Tragstruktur zu verstehen.

Als "Verheiraten" ist gemäß der vorliegenden Offenbarung der Vorgang des finalen Befestigens der einzelnen Module aneinander zu verstehen, im Rahmen der Erstellung der gesamten Tragstruktur der kompletten Fahrwegvorrichtung.

Der Begriff "Längsabschnittsmodul" ist im Sinne der vorliegenden Offenbarung allgemein als ein lasttragendes Längsmodul der Fahrwegvorrichtung zu verstehen, d.h. als ein Modul, das einen Längs- oder Längenabschnitt der Fahrwegvorrichtung bildet und dafür die Tragstruktur bereitstellt (also einen zumindest in struktureller Hinsicht vollständigen Bestandteil der Fahrwegvorrichtung im entsprechenden Längenbereich). Dieser Begriff umfasst daher die Begriffe "Kopfmodul" und "Zwischenmodul". Der Begriff "Kopfmodul" bezeichnet ein an einem der Enden der Fahrwegvorrichtung angeordnetes Modul und bezieht sich dabei wahlweise auf beide Arten von Kopfmodulen (oberes und unteres Kopfmodul, auch als Oberteil und Unterteil bezeichnet); insofern kann dieser Begriff gleichermaßen das Modul am oberen oder am unteren Ende der Fahrwegvorrichtung bezeichnen. Kopfmodule erstrecken sich bei Fahrwegvorrichtungen in Ausgestaltung als Fahrtreppen üblicherweise über einen/den Neigungswinkel der Fahrwegvorrichtung und überspannen also die Knickstelle bzw. den Übergang vom geneigten Längsabschnitt zum jeweiligen horizontalen Längsabschnitt. In diesem Zusammenhang bezieht sich der Begriff "Podestabschnitt" auf den in bestimmungsgemäßer Anordnung zumindest annähernd in einer Horizontalebene ausgerichteten Abschnitt des jeweiligen Kopfmoduls; insofern wird bei einer Beschreibung der Anordnung/Ausrichtung des jeweiligen Kopfmoduls auch auf die Ausrichtung dieses Podestabschnitts (bzw. dessen Haupterstreckungsebene) Bezug genommen, insbesondere auch da bzw. wenn die absolute Länge des Podestabschnitts größer ist als die absolute Länge des Schrägabschnitts. Als "verbindender Schrägabschnitt" (in der Fachliteratur auch als Stummel bezeichnet) ist insbesondere der für das Verbinden/Verheiraten mit einem weiteren Längsabschnittsmodul vorgesehene schräg/geneigt ausgerichtete Abschnitt zu verstehen, und dieser Schrägabschnitt kann je nach Funktion des jeweiligen Kopfmoduls mehr oder weniger lang ausgeprägt sein; daraus ergibt sich, dass vorgesehen ist, die einzelnen Module untereinander im Bereich eines/des bestimmungsgemäß geneigten Längsabschnitts miteinander zu verbinden; sofern mehrere Zwischenmodule vorgesehen sind, erfolgt je nach prozessualer Bevorzugung zunächst ein Verbinden/Verheiraten der Zwischenmodule miteinander oder zunächst ein Verbinden von jeweiligem Kopfmodul und Zwischenmodul. Der allgemeine Begriff "Längsabschnitt" kann dabei wahlweise ein Längsabschnittsmodul oder einen spezifischen Längsabschnitt insbesondere des Kopfmoduls betreffen (also Podestabschnitt oder Schrägabschnitt).

Der im Vergleich zum Begriff "Längsabschnittsmodul" noch allgemeinere Begriff "Längsabschnitt" bezieht sich, sofern nicht weiter konkretisiert, gleichermaßen auf die Kopfabschnitte und den wenigstens einen Zwischenabschnitt und wird gemäß der vorliegenden Offenbarung dann verwendet, wenn eine Modularität oder eine modulare Ausgestaltung oder ein streng modular durchgeführter Prozess nicht notwendigerweise erforderlich ist oder erfindungsgemäß auch variiert bzw. abgewandelt werden kann, oder wenn auf einen Prozess oder einen vorrichtungstechnischen Zustand Bezug genommen wird, welcher dem bestimmungsgemäßen modulartigen Aufbau der einzelnen Module noch vorgelagert ist, z.B. betreffend ein Verbinden einzelner Längsabschnitte eines Kopfmoduls zum Bilden des gesamten Kopfmoduls. Anders ausgedrückt: Sofern gemäß der vorliegenden Offenbarung von einzelnen Längsabschnitten gesprochen wird, ohne diese explizit als Längsabschnittsmodule zu bezeichnen, so können nicht nur die einzelnen Module sondern auch Längsabschnitte eines einzelnen der Module betroffen sein, insbesondere ein Podestabschnitt (z.B. erster Längsabschnitt) und ein Schrägabschnitt (z.B. zweiter Längsabschnitt) eines Kopfmoduls, für welche beiden Abschnitte ein spezifischer Verbindungsprozess vorgesehen sein kann (insbesondere im Bereich der Knickstelle); beispielsweise können einzelne Längsabschnitte eines Moduls mittels formschlüssiger Konturen relativ zueinander positioniert werden, z.B. im Zusammenhang mit einem stoffschlüssigen Verbinden dieser Längsabschnitte zum Erstellen der gesamten Tragstruktur des jeweiligen Moduls.

Eine/die Tragstruktur einer/der Fahrwegvorrichtung bzw. eines/des jeweiligen Moduls kann dabei im Wesentlichen durch sich gegenüberliegende Seitenwandeinheiten und diese verbindende Querträger (auch als Querriegel bezeichnet) gebildet sein, wobei eine/die Seitenwandeinheit durch zumindest eine Seitenwand sowie insbesondere durch einen Obergurt und/oder einen Untergurt gebildet ist; der hier beschriebene modulweise Herstellungsvorgang kann dabei auch die Verbindung einer Bodeneinheit mit den Seitenwandeinheiten umfassen; es hat sich jedoch gezeigt, dass eine solche Bodeneinheit nicht notwendigerweise eine Tragfunktion erfüllen muss, sondern z.B. hinsichtlich der Funktion ausgestaltet ist, Öl eines/des Antriebs aufzufangen und gegebenenfalls abzuleiten, oder in Hinblick auf eine Abdeckung und/oder Zugänglichkeit von unten zur Tragstruktur bzw. zur Fahrwegvorrichtung optimiert ausgestaltet ist; insofern ist die Bodeneinheit als eine optionale Baueinheit zu verstehen, welche funktional auch separat von der Tragstruktur vorgesehen sein kann, welche optional jedoch auch eine zusätzlich unterstützende lasttragende Funktion übernehmen kann, falls in Einzelfällen gewünscht.

Der Begriff "Seitenwand" bezieht sich dabei auf eine Seitenstruktur, die beispielsweise zumindest abschnittsweise flächig in nur einer Seitenebene verläuft, jedoch alternativ oder ergänzend zumindest abschnittsweise durch Profile, Streben oder Träger mit Erstreckung über eine/die Seitenebene hinaus ausgebildet und/oder verstärkt ist. Allgemein ist die Seitenwand aus Strukturelementen bzw. Strukturabschnitte gebildet, die als flächig ausgebildete Strukturabschnitte Kräfte in mehreren Richtungen aufnehmen und/oder als stabförmige bzw. strebenartige Strukturteile/-abschnitte/-elemente die jeweiligen Kräfte lediglich entlang der durch die Ausrichtung vorgegebenen Längserstreckung aufnehmen (Zug oder Druck); derartige Bestandteile der lasttragenden Struktur können auch durch den englischsprachigen Begriff "truss member" oder "truss section" bezeichnet sein, wobei gemäß der vorliegenden Offenbarung nicht notwendigerweise ein fachwerkartiger Aufbau vorliegen muss; der Begriff "truss" kann hier gleichwohl als treffend angesehen werden, denn üblicherweise weist die Seitenwand zumindest abschnittsweise eine fachwerkartigen Aufbau auf, d.h., die Kraftweiterleitung soll gemäß strukturell vordefinierter Richtungen erfolgen. Die Seitenwand ist also beispielsweise als geschlossene Fläche, als reines Fachwerk oder als Struktur mit Anteilen (bzw. Abschnitten) von geschlossenen Flächen und Anteilen mit Fachwerkstruktur ausgebildet. Wahlweise sind zumindest einzelne der lasttragenden Strukturteile/-abschnitte der Seitenwand aus Flachmaterial, insbesondere Metallblech gebildet, z.B. strukturell flächige Abschnitte oder versteifende (insbesondere) gebogenen L- oder U-Profilabschnitte im Bereich von Schweißverbindungen zu weiteren Strukturteilen/- elementen/-abschnitten. Eine "Seitenwandeinheit" umfasst gemäß Verständnis der vorliegenden Offenbarung die hier beschriebene Seitenwand sowie dieser Seitenwand zugeordnete Gurte, insbesondere einen Obergurt und einen Untergurt, wobei die Gurte mit der Seitenwand einstückig, integriert oder voneinander separat ausgebildet sein können. Diese Gurte werden alternativ auch als Bänder bezeichnet. Die jeweilige Seitenwand/-einheit kann dabei auch als modulweise bereitgestellte Seitenwand/-einheit zu verstehen sein, je nach Bezugnahme auf eine/die jeweilige Phase des Herstellungsprozesses der einzelnen Module oder der gesamten Fahrwegvorrichtung. Insofern kann der Begriff Seitenwandeinheit die gesamte Seitenstruktur umfassend Ober- und Untergurt bezeichnen, und der Begriff Seitenwand kann die zwischen Ober- und Untergurt angeordnete Seitenstruktur bezeichnen.

Die Begriffe Obergurt und Untergurt, die zusammen auch als Gurte bezeichnet werden, bezeichnen vorliegend sich in Längsrichtung im Bereich einer Oberkante bzw. einer Unterkante der Seitenwand erstreckende Strukturteile-/elemente bzw. entsprechende lasttragende Abschnitte zum Aufnehmen von Lasten in Längsrichtung der Fahrwegvorrichtung, insbesondere von Biegelasten, die vornehmlich zu Zugbeanspruchungen im Untergurt und zu Druckbeanspruchungen im Obergurt führen. Die Gurte sind dazu bevorzugt als Profile oder Profilabschnitte, insbesondere als L-Profile, U-Profile oder Hohlprofile ausgebildet und weisen somit ein günstiges Flächenträgheitsmoment zur Aufnahme der Biegelasten auf. Die Gurte versteifen also die Tragstruktur und bilden äußere Eckpunkte, wobei wahlweise die Gurte und/oder die Seitenwände zum Befestigen von weiteren Komponenten der Fahrwegvorrichtung dienen. Die Gurte können weiterhin als von der Seitenwand separate Bauteile ausgebildet sein; bevorzugt ist jedoch zumindest ein Teil der Gurte einstückig mit der Seitenwand, beispielsweise durch Biegen der Seitenwand ausgebildet. Besonders bevorzugt ist der Obergurt als Hohlprofil mit vier Wandungen ausgebildet, wobei zwei Wandungen von der L-förmig gebogenen, in diesem Bereich aus Flachmaterial hergestellten Seitenwand und zwei weitere der Wandungen von einem ebenfalls L-förmig gebogenen und von der Seitenwand separaten Flachmaterialbauteil gebildet sind. Weiterhin bevorzugt ist in ähnlicher Weise der Untergurt als Hohlprofil mit vier Wandungen ausgebildet, wobei zwei Wandungen von der L-förmig gebogenen, in diesem Bereich aus Flachmaterial hergestellten Seitenwand und zwei Wandungen von der ebenfalls L-förmig gebogenen, in diesem Bereich aus Flachmaterial hergestellten Bodeneinheit gebildet sind. Die die Wandungen bildenden Komponenten sind dabei bevorzugt miteinander verschweißt. Der Obergurt und/oder der Untergurt können auch gänzlich einstückig mit der Seitenwand oder gänzlich separat von der Seitenwand bereitgestellt sein (insbesondere auch im Sinne einer prozessualen Variation).

Als "strukturell belastbar" ist dabei ein Punkt oder eine Komponente der Tragstruktur zu verstehen, welche/r zeitweise belastbar ist zum Aufnehmen zumindest der aus der Eigenmasse der Fahrwegvorrichtung oder des entsprechenden Moduls resultierenden Kräfte, z.B. im Zusammenhang mit einzelnen Montage-/Zusammenbauschritten. Diese Begrifflichkeit wird z.B. bezüglich der hier beschriebenen Referenzpunkte genutzt.

Als "lasttragend" ist dabei eine Komponente bzw. ein Bauteil(-abschnitt) der Tragstruktur zu verstehen, welcher dafür ausgelegt ist, bei bestimmungsgemäßem Gebrauch der Fahrwegvorrichtung den dann vorherrschenden statischen und dynamischen Kräften und Momenten auch bei Dauerbelastung über mehrere Jahre gerecht zu werden.

Unter dem Begriff "Verbindungsmittel" ist im Sinne der vorliegenden Offenbarung insbesondere im Zusammenhang mit dem Verheiraten von Modulen untereinander eine Schraubverbindung oder eine Nietverbindung zu verstehen, insbesondere eine so genannte Schließringbolzenverbindung. Der Fachmann kann vorgeben, ob eine solche bevorzugte Nietverbindung bzw. Schließringbolzenverbindung im Einzelfall bzw. an einzelnen Verbindungspunkten durch z.B. eine Schraubverbindung ersetzt werden soll. Bevorzugt umfasst die Nietverbindung bzw. Schließringbolzenverbindung wenigstens eine insbesondere materialabhebende Sichtprüfungsmarkierung. Die Verbindungsmittel werden bevorzugt im Zusammenhang mit kraftschlüssig wirkenden Metallblechanbindungen an den Tragstrukturen benachbarter Module appliziert.

Es ist erwähnenswert, dass der vorliegenden Erfindung insbesondere auch das Konzept zugrunde liegt, dass zumindest ein wesentlicher und die Gesamtform definierender Anteil einer Seitenwand, eines Obergurts, eines Untergurts und/oder die gesamte Seitenwandeinheit aus Flachmaterial, insbesondere Metallblech hergestellt ist, wobei an dem Flachmaterial bevorzugt wenigstens ein Referenzpunkt definiert ist/wird. Durch heutzutage für Flachmaterialien verfügbare Bearbeitungsmethoden, insbesondere durch die Bearbeitung mittels Laserschneidwerkzeugen, kann im weiteren Verlauf der Montage der Fahrwegvorrichtung auf einen entsprechend eingebrachten wenigstens einen Referenzpunkt Bezug genommen werden, so dass die Montage bei sehr kleinen Montagetoleranzen ausführbar ist und die Fahrwegvorrichtung mit vorteilhaft hoher Maß-Genauigkeit erstellt werden kann. Auf diese Weise kann auch das vergleichsweise exakte relative oder absolute Positionieren von einzelnen Komponenten der Fahrwegvorrichtung mit Bezug zum wenigstens einen Referenzpunkt ermöglicht werden, und darüber hinausgehende Maßnahmen zum Ausrichten und Positionieren der Komponenten, insbesondere relativ zueinander, können weitgehend entfallen. Ganz besonders bevorzugt umfasst die Erfindung die Lehre, am Flachmaterial neben dem insbesondere in der entsprechenden Seitenwand angeordneten wenigstens einen Referenzpunkt im Zuge der gleichen Bearbeitungsmethode weitere Referenzen, insbesondere entsprechende Ausnehmungen einzubringen (im Sinne von zusätzlichen komponentenspezifischen Montagereferenzpunkten), an denen weitere Komponenten direkt und somit in definierter Positionierung zum wenigstens einen (Master-)Referenzpunkt mit hoher Genauigkeit angeordnet werden können. Die Referenzen bzw. Referenzaussparungen werden insbesondere auch in Bereichen des Flachmaterials eingebracht, die im Anschluss an das Laserschneiden weiteren Bearbeitungsschritten, insbesondere Biegeverfahren unterzogen werden können, wodurch das hier beschriebene Referenzierungskonzept auch zur mehrdimensionalen Positionierung im Raum bezüglich wenigstens zwei oder aller drei Raumrichtungen umgesetzt werden kann. Weiterhin umfasst die Erfindung die Lehre, dass der Referenzpunkt durch eine z.B. kreisrunde Ausnehmung bzw. durch deren Mittelpunkt definiert wird, an welcher weitere Positioniervorrichtungen (also Montagehilfsmittel wie z.B. Seitenabstützeinheiten) zum Positionieren von einzelnen Längsabschnitten oder Komponenten z.B. eingespannt werden können. Insbesondere wird die jeweilige Komponente mit dem Referenzpunkt bzw. das gesamte Modul oder auch die gesamte Fahrwegvorrichtung am wenigstens einen Referenzpunkt angehoben oder um eine durch mehrere Referenzpunkte gebildete Referenzachse gelagert, z.B. auch daran aufgehängt bzw. angehoben oder um diese Achse gekippt. Es kann auch zumindest ein wesentlicher Anteil eines Obergurts oder eines Untergurts aus einem Profil gebildet sein, wobei entsprechende Bearbeitungsverfahren, insbesondere Rohrlaserschneidverfahren, zum Ausbilden eines Referenzpunkts und/oder weiterer Referenzen auch für Profile verfügbar sind.

Der allgemeine Begriff "Komponenten" betrifft in den jeweiligen Fahrwegvorrichtungen bzw. in den jeweiligen Modulen der Fahrwegvorrichtung zu montierende Komponenten z.B. betreffend Elektrik, Antrieb, Führung oder dergleichen. Sofern eine lasttragende Funktion durch ein strukturelles Bauteil insbesondere für die bestimmungsgemäße Dauerbelastung zu erfüllen ist, wird im Zusammenhang mit der Tragstruktur von "lasttragenden Komponenten" oder Strukturteilen/-elementen/-abschnitten gesprochen.

Unter dem Begriff "koordinierte Anordnung und Ausrichtung" ist im Sinne der vorliegenden Offenbarung zu verstehen, dass die einzelnen Module bereits derart vorgehalten werden, dass keine zusätzlichen Montagehilfsmittel zum Anheben, Positionieren und/oder Ausrichten der Module verwendet werden müssen, um diese bestimmungsgemäß miteinander zu verheiraten. Bevorzugt werden zum Verbinden/Verheiraten rein formschlüssig wirkende Metallblechanbindungen mittels kraft-/formschlüssig wirkender Verbindungsmittel appliziert, insbesondere jeweils in wenigstens zwei Befestigungsebenen je Metallblechanbindung.

Personifizierte Begriffe, soweit sie hier nicht im Neutrum formuliert sind, können im Rahmen der vorliegenden Offenbarung alle Geschlechter betreffen. Etwaige hier verwendete englischsprachige Ausdrücke oder Abkürzungen sind jeweils branchenübliche Fachausdrücke und sind dem Fachmann in englischer Sprache geläufig.

Gemäß einem Ausführungsbeispiel werden vor dem Verbinden/Verheiraten der Tragstrukturen der wenigstens drei Längsabschnittsmodule die beiden Kopfmodule mit deren Tragstrukturen in einer Ausrichtung und/oder Anordnung für die Endmontage angeordnet und ausgerichtet (insbesondere für eine modulspezifische Montage bei vorteilhafter Zugänglichkeit), welche der Ausrichtung des wenigstens einen zwischen den Kopfmodulen vorgesehenen Zwischenmoduls entspricht, insbesondere indem ein/der Podestabschnitt des jeweiligen Kopfmoduls zumindest annähernd horizontal und ein/der verbindende Schrägabschnitt des jeweiligen Kopfmoduls (dadurch) schräg nach oben oder unten geneigt ausgerichtet (gekippt) wird. Dies minimiert nicht zuletzt auch den Handhabungsaufwand hinsichtlich vergleichsweise voluminöser und massiver Tragstrukturabschnitte. Ein Verbinden/Verheiraten kann dabei z.B. auch auf rein form-/kraftschlüssige Weise erfolgen, wodurch der Montageprozess noch flexibler und variabler ausgestaltet werden kann, und wodurch auch eine sequentielle Herstellungsmethode bei minimierter Lagerhaltung und minimierten Platzanforderungen auf vergleichsweise einfache Weise implementiert werden kann.

Erfindungsgemäß wird ein jeweiliges Längsabschnittsmodul mittels wenigstens einer Abstütz- und Bewegungseinrichtung modulspezifisch angeordnet und abgestützt und dabei in integral an der Tragstruktur des Längsabschnittsmoduls vorgesehenen Referenzpunkten abgestützt. Dies ermöglicht auch eine vergleichsweise exakte Ausrichtung bei minimiertem Handhabungsaufwand. Dabei können die Referenzpunkte eine Referenzachse bilden, um welche die Fahrwegvorrichtung kippbar ist.

Die Fahrwegvorrichtung wird dabei in integral an Seitenwandeinheiten der Tragstruktur eines/des jeweiligen Längsabschnittsmoduls eingebrachten strukturell belastbaren Referenzaussparungen an wenigstens einer Abstütz- und Bewegungseinrichtung abgestützt.

Erwähnenswert ist, dass die hier beschriebenen Abstütz- und Bewegungseinrichtungen, mittels welchen die einzelnen Module angeordnet, positioniert und ausgerichtet werden können, auch durch so genannte Loren oder Rollwagen bereitgestellt werden können, welche in vielen Maschinenhallen oder Fertigungsstätten verfügbar sind, insbesondere dann wenn die Loren oder Rollwagen eine integrierte Höhen- und/oder Seitenjustage aufweisen. Demnach hat sich gezeigt, dass die hier beschriebene Positionierungsgenauigkeit also nicht notwendigerweise allein nur mittels der hier beschriebenen Referenzlochraster in vordefinierten/standardisierten Positioniermitteln (vergleiche hierzu die Offenbarung zu den insbesondere mit standarisierten Führungen oder Steckverbindungen auf Ausrichtplatten ausgestatteten Positioniereinheiten) realisiert werden kann, sondern auch mittels vergleichsweise einfach ausgestalteter Loren oder Rollwagen, die z.B. in Verbindung mit einem darauf abgelegten Traversenbaum zur Anwendung kommen können. Beispielsweise ist/wird der jeweilige Traversenbaum durch zwei miteinander verschweißte L-Winkel aus 8mm-Stahlblech bereitgestellt (insbesondere für ein/das jeweilige obere Kopfmodul), wobei in den L-Winkeln lasergeschnittene Referenzaussparungen oder entsprechende Kupplungslöcher vorgesehen/eingebracht sein können. Das jeweilige untere Kopfmodul und das jeweilige Zwischenmodul sind beispielsweise auf U-Profilen aus 8mm-Laserblech gelagert, welche einen/den Traversenbaum bilden. An einem der L-Winkel bzw. am jeweiligen U-Profil können Flacheisen aufgeschweißt sein. Die hier als doppelte L-Winkel oder als U-Profil beschriebenen Traversenbäume aus bevorzugt 8mm-Stahlblech (lasergeschnitten) können jeweils mittels Winkeln und Auflagern auf der jeweiligen Abstütz- und Bewegungseinrichtung angeordnet und gesichert sein (insofern können die hier beschriebenen Positioniereinheiten durch diese Merkmale gekennzeichnet sein). Beispielsweise wird jeweils ein Winkel auf einem Auflager verschraubt, so dass ein Herausrutschen verhindert werden kann. Eine/die jeweilige Seitenabstützeinheit kann dabei auch durch einen bevorzugt lasergeschnittenen und geschweißten L-Winkel aus 8mm-Blech bereitgestellt sein/werden, welcher mit dem jeweiligen Traversenbaum verschraubt werden kann. Auch an auf diese Weise ausgestalteten Seitenabstützeinheiten können die hier beschriebenen Durchsteckbolzen in Verbindung mit der relativen Positionierung durch Nutzung der Referenzaussparungen in der jeweiligen Seitenwand appliziert werden.

Dabei kann eine absolute (seitliche) Positionsreferenz insbesondere in Querrichtung z.B. auch durch einen Baum (Träger, Vertikalstütze) oder Punkt in einer/der Maschinenhalle bereitgestellt werden (z.B. auch Türzarge), ab welchem eine geometrische Definition zumindest einzelner Abschnitte der Montagelinie vorgegeben werden kann, z.B. unter Verwendung wenigstens eines formstabilen Profis (z.B. L-Profil), welches am Boden in streng axialer Ausrichtung fixiert wird (oder eine andersartig definierte Festlagerseite, vergleiche hierzu die Offenbarung zum wahlweise verwendbaren Seitenanschlag), gegebenenfalls auch unter Verwendung optischer Montagehilfsmittel wie z.B. eines Laserstrahls oder einer flächigen Laserstrahlebene.

Gemäß einem Ausführungsbeispiel wird wenigstens eines der Kopfmodule aus einer für den vorgelagerten Zusammenbau gewählten horizontalen Ausrichtung eines/des Podestabschnitts des Kopfmoduls in eine geneigte Ausrichtung des Podestabschnitts gekippt, so dass ein/der verbindende Schrägabschnitt des Kopfmoduls horizontal ausgerichtet ist und mit der Längsausrichtung des Zwischenmoduls ausgerichtet ist (auf einer Linie fluchtend angeordnet ist), wobei die Kippbewegung vorzugsweise mittels einer Kippvorrichtung/Kippkinematik durchgeführt wird, wobei die Kippbewegung vorzugsweise nach dem modulspezifischen Zusammenbau von Modul zu Modul und unmittelbar vor dem Verbinden der Module durchgeführt wird. Dies ermöglicht nicht zuletzt auch eine vorteilhafte Anordnung/Ausrichtung des jeweiligen End-/Podestabschnitts über eine lange Phase des Herstellungsprozesses. Dabei kann die Kippvorrichtung/Kippkinematik z.B. auch in eine/die jeweilige Abstütz- und Bewegungseinrichtung, auf welcher das jeweilige Modul anordenbar ist, integriert sein. Die Kippbewegung kann durch Abstützung an moduleigenen Referenzachsen erfolgen, also durch Kippen um durch in Seitenwandeinheiten der Tragstruktur angeordneten Referenzpunkten/-achsen bzw. Referenzaussparungen.

Gemäß einem Ausführungsbeispiel werden nach dem modulweisen Zusammenbauen jedes Längsabschnittsmoduls (insbesondere in der genannten koordinierten Anordnung und Ausrichtung) die Tragstrukturen benachbarter Längsabschnittsmodule paarweise miteinander verbunden/verheiratet (Endmontage). Dieser Schritt ist dabei variabel hinsichtlich der Reihenfolge der paarweisen Verbindung; es hat sich gezeigt, dass es besonders vorteilhaft ist, zunächst das untere Kopfmodul mit dem entsprechenden Zwischenmodul zu verbinden. Dabei können die Module bereits in derjenigen Anordnung in Linie relativ zueinander angeordnet sein, in welcher die Verbindung erfolgen soll, also z.B. indem die Module lediglich noch in axialer Richtung relativ zueinander positioniert werden und gegebenenfalls um eine (Referenz-)Achse gekippt werden.

Gemäß einem Ausführungsbeispiel wird ein jeweiliges Längsabschnittsmodul mittels einer Abstütz- und Bewegungseinrichtung angeordnet und abgestützt und ist/bleibt dabei optional auch mittels der Abstütz- und Bewegungseinrichtung relativ zum Boden bewegbar, wobei die Abstütz- und Bewegungseinrichtung zum horizontalen Ausrichten eines/des Podestabschnitts und/oder eines/des Schrägabschnitts des Kopfmoduls konfiguriert ist, und wobei eine/die Abstütz- und Bewegungseinrichtung vorzugsweise zum Neigen/Kippen des Kopfmoduls um einen Mindest-Kippwinkel konfiguriert ist (insbesondere mit dem Mindestkippwinkel entsprechend einem/de konstruktiv vorgegebenen Neigungswinkel der Fahrwegvorrichtung), so dass ein/der Podestabschnitt und ein/der Schrägabschnitt (bei Bedarf bzw. zum gegebenen prozessualen Zeitpunkt) ihre Neigung/Ausrichtung spiegelbildlich ändern (insbesondere von einer horizontalen Ausrichtung zu einer geneigten Ausrichtung und umgekehrt). Diese Ausgestaltung begünstigt nicht zuletzt auch eine Variation der Ausrichtung jeweils in Hinblick auf gute Zugänglichkeit des Podestabschnitts oder des Schrägabschnitts.

Gemäß einem Ausführungsbeispiel wird das jeweilige Kopfmodul mittels einer Abstütz- und Bewegungseinrichtung angeordnet und abgestützt, welche derart ausgebildet ist, dass ein/der Podestabschnitt des Kopfmoduls von einer horizontalen Ausrichtung in eine geneigte Ausrichtung kippbar ist, so dass ein/der verbindende Schrägabschnitt des Kopfmoduls horizontal ausgerichtet ist/wird und in Längsausrichtung des Zwischenmoduls ausgerichtet ist/wird (in eine Linie fällt). Hierdurch kann mittels einer vergleichsweise kleinen Verlagerung bzw. mittels einer vergleichsweise einfach zu handhabenden Kippvorrichtung der Übergang von einer modulspezifischen Herstellungsphase zu einer die gesamte Fahrwegvorrichtung betreffenden Herstellungsphase übergegangen werden, beispielsweise ohne die Anordnung bzw. Relativposition des jeweiligen Moduls in Längsrichtung oder Querrichtung ändern zu müssen.

Gemäß einem Ausführungsbeispiel wird wenigstens eines der Kopfmodule mit dessen Podestabschnitt zum Boden hin gekippt und so ausgerichtet, dass ein/der Podestabschnitt des Kopfmoduls in einer geneigten Ausrichtung in bestimmungsgemäßer winkeliger Schräganordnung mit dem konstruktiv vordefinierten Neigungswinkel (α) zumindest unterhalb der Ausrichtungs-/Abstützungsebene des (horizontal ausgerichteten) Zwischenmoduls angeordnet wird, wahlweise unterhalb des Untergrundes/Bodens z.B. in einer Grube. Dies ermöglicht nicht zuletzt auch, das Zwischenmodul in zumindest annähernd horizontaler Ausrichtung verweilen zu lassen.

Eine Anordnung/Erstreckung des Podestabschnitts des oberen Kopfmoduls in eine(r) Grube oder dergleichen ist dabei nicht notwendigerweise erforderlich, kann jedoch z.B. dann vorteilhaft sein, wenn das Zwischenmodul möglichst streng horizontal ausgerichtet sein soll und dabei auch vergleichsweise nahe am Boden, also flach knapp über dem Boden, angeordnet sein soll.

Gemäß einem Ausführungsbeispiel werden die Kopfmodule und das wenigstens eine dazwischen anzuordnende Zwischenmodul der zu montierenden Fahrwegvorrichtung in bestimmungsgemäßer Reihenfolge hintereinander jeweils modulweise gelagert und abgestützt und ausgerichtet, wobei auch bereits die Längsausrichtung der Module fluchtend aufeinander abgestimmt sein kann. Dies begünstigt nicht zuletzt auch einen Zusammenbauprozess, für welchen wenig Platz und nur vergleichsweise schlanke Montagehilfsmittel benötigt werden.

Gemäß einem Ausführungsbeispiel werden die Längsabschnittsmodule mehrerer Fahrwegvorrichtungen jeweils in bestimmungsgemäßer Reihenfolge hintereinander modulweise entlang einer/derselben Montagelinie gelagert und abgestützt und ausgerichtet, beispielsweise eine erste Fahrwegvorrichtung umfassend drei Längsabschnittsmodule und eine zweite Fahrwegvorrichtung umfassend vier Längsabschnittsmodule. Dies begünstigt nicht zuletzt auch eine effiziente Herstellung größerer Stückzahlen, ohne dabei auf den hier beschriebenen hohen Grad an Variabilität, Flexibilität und Individualisierbarkeit verzichten zu müssen.

Der Begriff "Montagelinie" kann dabei auch insofern verstanden werden, als die einzelnen Module entlang einer Linie/Achse angeordnet sind/werden, welche wahlweise durch Schienen oder durch einen Seitenanschlag oder dergleichen Führungshilfsmittel vordefiniert sein kann. Der Fachmann kann im Einzelfall vorgeben, welche Führungshilfsmittel besonders zweckdienlich sind; auch insofern liefert das erfindungsgemäße Konzept vergleichsweise große Freiheitsgrade und ist nicht auf eine bestimmte Ausgestaltung einer/der Montagelinie beschränkt.

Gemäß einem Ausführungsbeispiel wird zumindest ein Zwischenmodul der zu erstellenden Fahrwegvorrichtung angehoben und dabei in eine derartige Ausrichtung gekippt, dass ein/das obere Kopfmodul in einer Anordnung mit dessen Podestabschnitt in zumindest annähernd horizontaler Ausrichtung mit dem Zwischenmodul verbindbar ist.

Gemäß einem Ausführungsbeispiel wird das obere Kopfmodul mit dessen Schrägabschnitt in zumindest annähernd horizontaler Ausrichtung derart angeordnet, dass es mit einem/dem zumindest annähernd horizontal ausgerichteten Zwischenmodul verbindbar ist. Dies begünstigt nicht zuletzt jeweils auch einen Prozess, bei welchem das Zwischenmodul in horizontaler Ausrichtung verbleiben kann.

Gemäß einem Ausführungsbeispiel werden die einzelnen Längsabschnittsmodule in eine Längsabschnittsmodulverbindungsanordnung übergeführt, insbesondere auf derselben Montagelinie, wobei die Längsabschnittsmodule in der Längsabschnittsmodulverbindungsanordnung paarweise miteinander verbindbar sind, insbesondere rein kraft-/formschlüssig ohne Stoffschluss, insbesondere in einer in Referenzachsen und Referenzaussparungen über die Seitenwände der Tragstrukturen abgestützten Anordnung relativ zueinander. Das Überführen kann dabei z.B. durch eine reine Translationsbewegung erfolgen, bei welcher die einzelnen Module näher zueinander hin verlagert werden und beispielsweise nur noch derart weit voneinander in Längsrichtung beabstandet sind, dass eine Kippbewegung am jeweiligen Kopfmodul die miteinander zu verbindenden Abschnitte der Tragstrukturen relativ zueinander positioniert. Insofern kann die Montagelinie beispielsweise zunächst nur dazu dienen, die einzelnen Module fluchtend auf Linie zu bringen, und in einer/der nachgelagerten Längsabschnittsmodulverbindungsanordnung kann z.B. auch ein Kippen und/oder ein Anheben oder Absenken des jeweiligen Moduls oder der gesamten Tragstruktur der Fahrwegvorrichtung erfolgen. Insofern umfasst die Längsabschnittsmodulverbindungsanordnung wahlweise auch eine Hub-/Kippkinematik zumindest modulspezifisch für die jeweilige Tragstruktur und wahlweise auch für die gesamte Fahrwegvorrichtung, insbesondere bodengebunden ohne zusätzliche Kräne oder dergleichen die Module von oben anhebenden Mittel. Mittels der Längsabschnittsmodulverbindungsanordnung können die Tragstrukturen der einzelnen Längsabschnittsmodule derart relativ zueinander positioniert werden, dass die hier beschriebenen Metallblechanbindungen zum Bilden der jeweiligen lasttragenden Modulverbindung applizierbar sind, wahlweise auch manuell applizierbar sind.

Die zuvor genannte Aufgabe wird auch gelöst durch eine Fahrwegvorrichtung gemäß dem entsprechenden nebengeordneten Vorrichtungsanspruch, nämlich durch eine Fahrwegvorrichtung mit wenigstens drei miteinander verbundenen Längsabschnittsmodulen bestehend aus zwei Kopfmodulen und wenigstens einem Zwischenmodul, hergestellt durch ein zuvor weiter oben beschriebenes Verfahren, insbesondere durch form-/kraftschlüssiges jeweils paarweises Verbinden der einzelnen Längsabschnittsmodule in einer durch das Ausrichten und Anordnen realisierten Relativposition der wenigstens drei die Fahrwegvorrichtung bildenden Längsabschnittsmodule auf einer Montagelinie (insbesondere auf derselben Montagelinie); wobei die Fahrwegvorrichtung in integral an der Tragstruktur eines/des jeweiligen Längsabschnittsmoduls vorgesehenen Referenzpunkten an wenigstens einer Abstütz- und Bewegungseinrichtung und bevorzugt auch darauf abgestützter Seitenabstützeinheiten lasttragend abstützbar ist; insbesondere auch bei/durch Verwendung der hier beschriebenen Montagehilfsmittel in Kombination mit den integral an der Tragstruktur eines/des jeweiligen Längsabschnittsmoduls vorgesehenen Referenzpunkten/-aussparungen (bevorzugt kreisrunde Aussparungen). Hierdurch ergeben sich zuvor genannte Vorteile, insbesondere in Hinblick auf eine Spiegelung und Abstimmung von konstruktiven Eigenheiten und prozessualen (fertigungstechnischen) Merkmalen und Anforderungen. Vorteilhaft stellen die Seitenabstützeinheiten genormte Kupplungsmittel bereit.

Gemäß einer Ausführungsform ist die Fahrwegvorrichtung in den integral an der Tragstruktur eines/des jeweiligen Längsabschnittsmoduls vorgesehenen Referenzpunkten um wenigstens eine durch die Referenzpunkte gebildete Referenzachse kippbar. Dies liefert Vorteile einerseits in der Phase des modulspezifischen Zusammenbauens, andererseits auch in der Phase des Zusammenbaus der gesamten Fahrwegvorrichtung (Verheiraten der Tragstrukturen).

Gemäß einer Ausführungsform weist ein jeweiliges Längsabschnittsmodul wenigstens eine durch integral an der Tragstruktur des Längsabschnittsmoduls vorgesehenen Referenzpunkten gebildete und durch das Eigengewicht der Fahrwegvorrichtung belastbare Referenzachse auf, an welcher das Längsabschnittsmodul an wenigstens einer Abstütz- und Bewegungseinrichtung abstützbar ist, insbesondere mit der Anzahl von Referenzachsen korrelierend zur Anzahl von genutzten Abstütz- und Bewegungseinrichtungen oder dergleichen Auflagerpunkten, insbesondere wenigstens zwei Referenzachsen je Modul. Dies liefert Vorteile einerseits hinsichtlich der jeweils optimalen Ausrichtung der einzelnen Module, andererseits auch Variabilität hinsichtlich Relativabstand in Längsrichtung.

Erfindungsgemäß ist/wird die Fahrwegvorrichtung in integral an Seitenwandeinheiten der Tragstruktur eines/des jeweiligen Längsabschnittsmoduls eingebrachten strukturell belastbaren Referenzaussparungen an wenigstens einer Abstütz- und Bewegungseinrichtung abstützbar/abgestützt und bevorzugt auch um wenigstens eine durch die Referenzaussparungen gebildete Referenzachse kippbar/gekippt. Dies begünstigt nicht zuletzt auch eine (End-)Montage in einer vergleichsweise schlank gehaltenen Montagelinie unter Verwendung von vergleichsweise schlanken Montagehilfsmitteln, wodurch auch die Ausstattungs- und Platzanforderungen an die Fertigung weiter gesenkt werden können. Eine gute Genauigkeit der Referenzaussparungen und dadurch auch der Anordnung und Ausrichtung der Referenzachse kann insbesondere mittels Laserschneiden erzielt werden, insbesondere eingebracht während der Erstellung der Flachmaterialgeometrie der jeweiligen Seitenwand(-einheit).

Die hier beschriebenen Referenzaussparungen können auch für die Anordnung von Adapterplatten genutzt werden, insbesondere in einer vorbereitenden Phase beim Positionieren von zwei Modulen stirnseitig aneinander, vor dem form-/kraftschlüssigen Verbinden/Verheiraten der Module. Die Adapterplatten können an den Referenzaussparungen eines ersten Moduls montiert werden, und ein fluchtendes Andocken des angrenzenden (zweiten) Moduls erleichtern, insbesondere indem an der jeweiligen Adapterplatte entsprechende sich verjüngende Führungen (wenigstens eine) vorgesehen sind; vorteilhaft sind die Adapterplatten außen an der jeweiligen Seitenwand montiert, insbesondere zumindest annähernd mittig bezüglich der Gesamthöhenerstreckung des Querschnitts der Tragstruktur. Am angrenzenden (zweiten) Modul kann ein entsprechender Führungsbolzen montiert sein, insbesondere ebenfalls an wenigstens einer Referenzaussparung, insbesondere ebenfalls in der hier beschriebenen Relativposition relativ zur Tragstruktur. Derartige Adapterplatten können auf einfache und kostengünstige Weise bereitgestellt werden, insbesondere aus Blech.

Erwähnenswert ist, dass die Adapterplatten das Verheiraten der Module sowohl beim Arbeiten mit einer Grube (eines der Kopfmodule wird mit dessen Endabschnitt bis unter die Arbeitsebene gekippt und reicht tiefer als ein Maschinenhallenboden bis in eine Grube hinein und kann dort wahlweise auch abgestützt sein/werden) als auch beim Arbeiten ohne Grube erleichtern können; beim Arbeiten ohne Grube kann die Arbeitsebene für die gesamte Tragstruktur (also für alle zu verheiratenden Module) angehoben werden, und/oder es erfolgt ein Kippen derart, dass das nach unten zu kippenden Kopfmodul mit dessen freiem Ende noch oberhalb des Bodens der Maschinenhalle angeordnet ist/wird; in dieser Phase hängt zumindest das Kopfmodul gegebenenfalls an einem Kran, so dass die Adapterplatten die Ausrichtung oder zumindest das Führen des Moduls beim Annähern an das benachbarte Modul bis auf Stoß (oder bis auf ein durch die Adapterplatte vorgegebenes/vorgebbares Spaltmaß) erleichtern können.

Beispielsweise wird die jeweilige Adapterplatte wie folgt angewandt, hier am Beispiel einer Endmontage der Tragstruktur ohne Nutzung einer Grube:
- Anbringen der Adapterplatte an den entsprechenden Referenzaussparungen eines/des ersten Moduls, insbesondere an wenigstens zwei Referenzaussparungen;
- an einer/der außenliegenden Abstütz- und Bewegungseinrichtung (z.B. hintere Lore) eines/des unteren Kopfmoduls (Unterteil) wird wenigstens ein Bolzen gelöst, woraufhin das untere Kopfmodul am Podestabschnitt angehoben (bzw. nach oben gedrückt) werden kann und dabei um die Referenzachse am Schrägabschnitt gekippt werden kann, bis der Schrägabschnitt horizontal ausgerichtet ist (Drehpunkt insbesondere über ein Bolzenpaar realisiert);
- nach Abstecken über die Referenzaussparungen kann das untere Kopfmodul (Unterteil) mit dem angrenzenden Zwischenmodul (Mittelteil) form-/kraftschlüssig verbunden werden, insbesondere vernietet werden;
- daraufhin kann das mit dem Unterteil (unteres Kopfmodul) verbundene Mittelteil (Zwischenmodul) derart weit durch eine Kippbewegung um Referenzaussparungen des Unterteils angehoben (bzw. nach oben gedrückt) werden, dass ein ausreichend großer Freiraum zum Maschinenhallenboden geschaffen ist, um das obere Kopfmodul (ebenfalls in gekippter Ausrichtung) mit dem Zwischenmodul zu verheiraten - dabei wird ein/der Drehpunkt bevorzugt ausschließlich durch ein in den entsprechenden Referenzaussparungen am unteren Kopfmodul angeordnetes Bolzenpaar vorgegeben; bevorzugt gleichzeitig wird das Oberteil (oberes Kopfmodul) durch eine Kippbewegung angehoben(bzw. nach oben gedrückt), wobei das Oberteil dabei um eine/die im Bereich des freien Endes des Podestabschnitts angeordnete Referenzachse dreht, und dann wird das Oberteil in den am Zwischenmodul montierten Adapterplatten abgelegt, wobei zur Axialannäherung der Module aneinander z.B. auch eine Schraubzwingen oder dergleichen Werkzeug zwischen den Modulen verspannt werden kann;
- nach Abstecken über die Referenzaussparungen kann nun auch das obere Kopfmodul (Oberteil) mit dem angrenzenden Zwischenmodul (Mittelteil) form-/kraftschlüssig verbunden werden, insbesondere vernietet werden;

An den hier aufgezeigten Schritten ist ersichtlich, dass das form-/kraftschlüssige Verbindungskonzept zum Verheiraten der Module auf sehr flexible und variable Weise mit hoher Genauigkeit und bei minimaler Montagehilfsmittel-Ausstattung weitgehend ortsunabhängig realisiert werden kann (also sowohl als vorbereitende Maßnahme beim Hersteller als auch auf einer Baustelle für die Endmontage am Bestimmungsort). Die jeweilige Adapterplatte kann problemlos ortsunabhängig bereitgestellt werden und kann auch derart kostengünstig ausgestaltet sein, dass sogar eine Einmalverwendung (falls nicht erneut nutzbar) unproblematisch eingepreist werden kann.

Die zuvor genannte Aufgabe wird auch gelöst durch Verwendung von Montagehilfsmitteln zum Bilden einer Montagelinie zum Ausrichten und Anordnen und Zuführen einer aus wenigstens drei miteinander zu verbindenden Längsabschnittsmodulen bestehenden Tragstruktur einer Fahrwegvorrichtung (insbesondere einer zuvor weiter oben beschriebenen Fahrwegvorrichtung) zu einer Längsabschnittsmodulverbindungsanordnung, welche für ein jeweils paarweises Verbinden der einzelnen Längsabschnittsmodule (insbesondere form-/kraftschlüssiges Verbinden) vorgesehen ist, nämlich Verwendung von modulspezifisch bereitgestellten Abstütz- und Bewegungseinrichtungen und Positioniereinheiten zum Lagern und Ausrichten des jeweiligen Längsabschnittsmoduls zum Durchführen eines zuvor weiter oben beschriebenen Verfahrens auf derselben Montagelinie, wobei ein jeweiliges Längsabschnittsmodul mittels wenigstens einer der Abstütz- und Bewegungseinrichtungen modulspezifisch angeordnet und abgestützt wird und in integral an der Tragstruktur des Längsabschnittsmoduls vorgesehenen Referenzpunkten abgestützt wird, wobei die Fahrwegvorrichtung in integral an Seitenwandeinheiten der Tragstruktur eines/des jeweiligen Längsabschnittsmoduls eingebrachten strukturell belastbaren Referenzaussparungen an wenigstens einer Abstütz- und Bewegungseinrichtung abgestützt wird. Hierdurch lassen sich zuvor genannte Vorteile realisieren, insbesondere bei Bezugnahme auf integral am jeweiligen Modul bereitgestellten Referenzpunkten.

Zusammenfassung: Bei Fahrwegvorrichtungen gilt es, einen guten Kompromiss aus Standardisierbarkeit und Variabilität sicherzustellen, insbesondere auch betreffend die Tragstruktur. Erfindungsgemäß wird ein modulares Konzept sowohl bezüglich des konstruktiven Aufbaus als auch bezüglich des Zusammenbauverfahrens betreffend die gesamte Tragstruktur der Fahrwegvorrichtung bereitgestellt, wobei durch Bereitstellen und Verbinden von wenigstens zwei Längsabschnittsmodulen der Fahrwegvorrichtung, die in modularer Konfiguration mit wenigstens drei separaten Längsabschnittsmodulen bestehend aus zwei Kopfmodulen und wenigstens einem Zwischenmodul bereitgestellt ist, ein Verbinden/Verheiraten von lasttragenden Tragstrukturen der Längsabschnittsmodule wenigstens eines der Kopfmodule, insbesondere zunächst das bestimmungsgemäß untere Kopfmodul, in einer mit der Ausrichtung/Anordnung der Tragstruktur des wenigstens einen Zwischenmoduls übereinstimmenden Ausrichtung und/oder Anordnung erfolgt, insbesondere mit dem Podestabschnitt des (jeweiligen) Kopfmoduls in horizontaler Ausrichtung. Hierdurch kann auch eine gute Zugänglichkeit und Ergonomie bis hin zur Phase der Endmontage sichergestellt werden. Die Erfindung betrifft ferner eine entsprechende Fahrwegvorrichtung.

### KURZE BESCHREIBUNG DER FIGUREN

In den nachfolgenden Zeichnungsfiguren wird die Erfindung noch näher beschrieben, wobei für Bezugszeichen, die nicht explizit in einer jeweiligen Zeichnungsfigur beschrieben werden, auf die anderen Zeichnungsfiguren verwiesen wird. Es zeigen:
**Figur 1** in einer Seitenansicht in schematischer Darstellung eine Fahrtreppe gemäß dem Stand der Technik, also mit über die absolute Länge der Fahrtreppe erstellter Tragstruktur, ohne konstruktive Unterteilung in Längsabschnittsmodule;
**Figuren 2A, 2B** jeweils in einer Seitenansicht ein erstes Kopfmodul und ein zweites Kopfmodul einer Fahrwegvorrichtung gemäß einem Ausführungsbeispiel, wobei die Kopfmodule jeweils in zwei Auflagerpunkten am Podestabschnitt mit dem Podestabschnitt in zumindest annähernd paralleler Ausrichtung zum Boden gelagert/abgestützt sind;
**Figur 3** in einer Seitenansicht vier Längsabschnittsmodule einer Fahrwegvorrichtung gemäß einem Ausführungsbeispiel, umfassend ein erstes Kopfmodul und ein zweites Kopfmodul und zwei dazwischen angeordnete Zwischenmodule, wobei die Module jeweils in zwei Auflagerpunkten in zumindest annähernd paralleler Ausrichtung zum Boden gelagert/abgestützt sind und dabei auch zumindest annähernd axial fluchtend relativ zueinander bzw. in einer/der vordefinierten Montageachse ausgerichtet sind;
**Figuren 4A, 4B, 4C** jeweils in einer perspektivischen Seitenansicht die Tragstruktur eines ersten (oberen) Kopfmoduls und eines Zwischenmoduls und eines zweiten (unteren) Kopfmoduls einer Fahrwegvorrichtung gemäß einem Ausführungsbeispiel, wobei zumindest die Seitenwände des jeweiligen Tragstrukturmoduls zumindest im Wesentlichen aus Flachmaterial ausgestaltet sind;
**Figuren 5A, 5B, 5C** jeweils in einer perspektivischen Seitenansicht die Tragstruktur eines ersten Kopfmoduls und eines Zwischenmoduls und ein zweites Kopfmodul einer Fahrwegvorrichtung gemäß einem Ausführungsbeispiel, wobei die jeweilige Tragstruktur bereits mit weiteren Einbaukomponenten bestückt ist und in wenigstens zwei Auflagerpunkten auf Abstütz- und Bewegungseinrichtungen angeordnet ist und in einer Positioniereinheit relativ zum Boden ausgerichtet ist;
**Figur 6** in einer Seitenansicht in schematischer Darstellung vier auf einer Montagelinie angeordnete Längsabschnittsmodule einer Fahrwegvorrichtung gemäß einem Ausführungsbeispiel, wobei die einzelnen Module derart relativ zueinander ausgerichtet sind, dass deren Stirnseiten bzw. Stoßebenen jeweils paarweise in zumindest annähernd vertikal ausgerichteten Verbindungsebenen miteinander verbunden werden können;
**Figur 7** eine Abfolge eines Verfahrens für die Erstellung bzw. den Zusammenbau der Tragstruktur gemäß Ausführungsbeispielen, wobei eine exemplarische Unterteilung in sieben Schritte erfolgt;
**Figuren 8A, 8B, 8C** jeweils in Draufsicht in schematischer Darstellung einzelne Phasen des Verbindens der Module (Schritt S6) zu einer vollständigen Tragstruktur einer Fahrwegvorrichtung gemäß Ausführungsbeispielen;
**Figur 9** in einer Seitenansicht in schematischer Darstellung eine Montagelinie mit mehreren hintereinander angeordneten Gruppen von Modulen von zu erstellenden Fahrwegvorrichtungen, wobei die Tragstrukturen der jeweiligen Module am Ende der Montagelinie in einer Längsabschnittsmodulverbindungsanordnung durch einen Prozess gemäß Ausführungsbeispielen relativ zueinander ausgerichtet und paarweise miteinander verbunden werden;
**Figuren 10A, 10B, 10C, 10D, 10E** jeweils in einer Seitenansicht in schematischer Darstellung einzelne Phasen des Verbindens/Verheiratens der Module (Schritt S6) zu einer vollständigen Tragstruktur einer Fahrwegvorrichtung gemäß Ausführungsbeispielen auf einem ebenen Boden/Untergrund, wobei keine Grube genutzt wird;
**Figuren 11A, 11B, 11C, 11D, 11E, 11F** jeweils in einer Seitenansicht (geschnitten oder nicht geschnitten) in schematischer Darstellung die Abstützung und Ausrichtung einzelner Längsabschnittsmodule insbesondere beim Anordnen und Ausrichten (relatives Positionieren) mehrerer Module oder beim Verbinden/Verheiraten der Module (Schritt S6) zu einer vollständigen Tragstruktur einer Fahrwegvorrichtung gemäß Ausführungsbeispielen;
**Figuren 12A, 12B, 12C** jeweils in einer perspektivischen Seitenansicht in schematischer Darstellung einzelne Phasen des Verbindens/Verheiratens der Module (Schritt S6) zu einer vollständigen Tragstruktur einer Fahrwegvorrichtung gemäß Ausführungsbeispielen auf einem ebenen Boden/Untergrund, wobei keine Grube genutzt wird, wobei Fig. 12C im Detail eine/die unter anderem für diesen Schritt verwendbare Adapterplatte zeigt;

### DETAILLIERTE BESCHREIBUNG DER FIGUREN

Die Erfindung wird zunächst unter allgemeiner Bezugnahme auf alle Bezugsziffern und Figuren erläutert. Besonderheiten oder Einzelaspekte oder in der jeweiligen Figur gut sichtbare/darstellbare Aspekte der vorliegenden Erfindung werden individuell im Zusammenhang mit der jeweiligen Figur thematisiert.

Bereitgestellt wird eine Fahrwegvorrichtung 10 (insbesondere Fahr-/Rolltreppenvorrichtung) aufweisend wenigstens drei Längsabschnittsmodule 11, nämlich ein oberes Kopfmodul 11a und ein unteres Kopfmodul 11b sowie wenigstens ein Zwischenmodul (insbesondere geradliniges Modul ohne Knickstelle) 11c, mit welchem die Kopfmodule verbunden werden. Das jeweilige Kopfmodul 11a, 11b weist einen Podestabschnitt 11.1 (bzw. Landeabschnitt bzw. erster Längsabschnitt bzw. Endabschnitt) mit bestimmungsgemäß vorgesehener horizontaler Ausrichtung auf. In einem Übergangsbereich 11.2 (Knickstelle) geht der Podestabschnitt in einen Schrägabschnitt 11.3 (bzw. zweiter Längsabschnitt des jeweiligen Kopfmoduls) mit bestimmungsgemäß geneigter Ausrichtung über. An der Knickstelle spannt die Tragstruktur insofern einen Neigungswinkel α auf, entsprechend der Neigung zwischen Podestabschnitt und Schrägabschnitt. Ein freies Ende 11.1a des Podestabschnitts markiert den Anfang bzw. das Ende der Fahrwegvorrichtung an deren jeweiliger Stirnendseite 11.4. Je nach Ausgestaltung der Fahrwegvorrichtung 10 können auch mehrere miteinander verbundene Zwischenmodule vorgesehen sein, so dass das jeweilige (erste) Zwischenmodul mit wenigstens einem weiteren Zwischenmodul 11c' verbunden ist/wird (vorteilhafte Längenskalierung basierend auf einer vergleichsweise kurzen Grundmodul-Längeneinheit eines Standardzwischenmoduls).

Vorteilhaft ist eine/die Tragstruktur 15 des jeweiligen Längsabschnittsmoduls 11 konzeptuell vergleichbar aufgebaut: Gegenüberliegende Seitenwandeinheiten 17 insbesondere umfassend wenigstens einen aus Flachmaterial gebogenen Profilabschnitt sind jeweils aus einer Seitenwand 17a, 17b und einem Oberband (Obergurtabschnitt) 17.7 und einem Unterband (Untergurtabschnitt) 17.9 gebildet und mittels Querriegeln 16.1 (z.B. Querträger insbesondere mit Hohlprofil) miteinander verbunden. Die Seitenwände 17a, 17b sind bevorzugt zu großen Teilen oder wahlweise auch ausschließlich aus Flachmaterial gebildet, welches zumindest in Randbereichen umgebogen und mit weiteren Flachmaterialabschnitten verschweißt sein kann. Insofern kann auch eine etwaige fachwertartige Strukturierung aus Flachmaterialabschnitten bereitgestellt sein, insbesondere ohne das Erfordernis, Profilhalbzeuge zu verbauen. Dies ermöglicht nicht zuletzt eine Art Standardisierung von gegebenenfalls im Einzelfall individuellen spezifisch bevorzugten Materialstärken auch im Bereich von Strukturversteifungen, wodurch nicht zuletzt auch die jeweils applizierte Verbindungstechnik (sei es Stoffschluss oder Kraft-/Formschluss) noch exakter appliziert werden kann, in Hinblick auf noch höhere Maßgenauigkeit (minimierte Toleranzen).

Insofern kann die Tragstruktur 15 auch zumindest abschnittsweise eine fachwerkartige Konfiguration einzelner strebenartig vornehmlich für Zug- oder Druckbelastung vorgesehener Strukturabschnitte aufweisen, wobei eine solche fachwerkartige Ausprägung oder Ausrichtung der einzelnen Abschnitte auch individualisiert werden kann, insbesondere in Abhängigkeit von den jeweils gewählten Strukturkomponenten, insbesondere bereits in einer Phase einer Flachmaterialbearbeitung. Vorteilhaft umfasst auch eine fachwerkartige Konfiguration zumindest anteilig oder sogar im Wesentlichen nur Flachmaterialabschnitte (anstelle von durch Halbzeugfertigung vorgegebener Profile). Denn es hat sich gezeigt, dass diese zumindest größtenteils aus Flachmaterial geschaffene Ausgestaltung besonders vorteilhaft ist auch in Hinblick auf das hier beschriebene modulare Fertigungskonzept und eine in diesem Zusammenhang favorisierte Skalierbarkeit, nicht zuletzt auch hinsichtlich der erzielbaren Genauigkeit.

Ferner kann das jeweilige Längsabschnittsmodul 11 auch eine Bodeneinheit 14 aufweisen, welcher jedoch nicht notwendigerweise eine lasttragende Funktion zukommen muss. Wahlweise erstreckt sich die Bodeneinheit lediglich zweidimensional und erfüllt eher nur eine Blendenfunktion (wobei die Bodeneinheit z.B. auch Aussparungen aufweisen kann, welche die Zugänglichkeit zur Tragstruktur erleichtern), wahlweise kann auch die Bodeneinheit umgebogene Profilabschnitte (insbesondere L-förmig gebogene Endbereiche) umfassen und strukturell versteifend mit der eigentlichen Tragstruktur 15 verbunden sein. Der Fachmann kann eine für den jeweiligen Anwendungsfall zweckdienliche Integration der Bodeneinheit in die Tragstruktur vorgeben; auch insoweit eröffnet die erfindungsgemäße Konstruktionsweise Variationsmöglichkeiten.

Das jeweilige fertiggestellte Modul 11 kann auch eine Balustrade 12 und einen Handlauf 13 bzw. den entsprechenden Längsabschnitt davon aufweisen.

Vorteilhaft ist in der jeweiligen Seitenwandeinheit 17 wenigstens ein Referenzpunkt 17.1 ausgebildet, welcher jeweils durch eine geometrisch vordefinierte (insbesondere lasergeschnittene) Referenzaussparung 17.3 definiert sein kann (insbesondere durch Materialbearbeitung eingebrachte Materialausnehmung). Über diese Referenzaussparungen 17.3, die sich beispielsweise auch nach einer vordefinierbaren Längeneinheit von z.B. zwei oder drei Metern wiederholen können und insofern redundant vorgesehen sein können, kann vorteilhaft ein wesentlicher Teil der Referenzierung beim relativen und/oder Positionieren der einzelnen Komponenten erfolgen, wahlweise auch betreffend alle dem Einbringen der Referenzaussparungen 17.3 nachgelagerte Handhabungs- und Zusammenbauschritte bis zum finalen Erstellen zumindest der Tragstruktur und wahlweise auch der gesamten Fahrwegvorrichtung. Dabei können auch weitere Montage-/Befestigungspunkte für wenigstens eine weitere an der Tragstruktur zu befestigende Komponente relativ zum entsprechenden Referenzpunkt 17.1 vorgesehen bzw. positioniert sein (beispielsweise ebenfalls vordefiniert durch Laserschneiden oder ein vergleichbar exakt einstellbares Bearbeitungsverfahren), insbesondere unter Bezugnahme auf Referenzpunkte, welche in einem Höhen- oder Längenabschnitt des entsprechenden Flachmaterialabschnitts angeordnet sind, für welchen eine vergleichsweise hohe (Fertigungs-)Genauigkeit insbesondere im Rahmen von Laserschneidprozessen sichergestellt werden kann.

Die Referenzpunkte 17.1 können die (Ver-)Lagerung und Handhabung (insbesondere eine Kippbewegung) des jeweiligen Moduls 11 insbesondere auch im Zusammenhang mit einem paarweisen Verbinden/Verheiraten der Module beträchtlich erleichtern und die bisher erzielbare Genauigkeit unter Verwendung von vergleichsweise einfachen und kompakten Montagehilfsmitteln steigern (insbesondere in Abstimmung mit weiteren eine vergleichbar exakte Lagerung am Boden 1 ermöglichenden Montagehilfsmitteln wie z.B. Seitenabstützeinheiten, mittels welchen vordefiniert positionierte Kupplungspunkte bereitgestellt werden, über welche die Module an den Referenzaussparungen gekuppelt werden können). Bevorzugt werden die einzelnen Module 11 mittels form- und/oder kraftschlüssiger (last-)tragende Modulverbindungen 30 bzw. Metallblechanbindungen 31 jeweils in einer Vielzahl von Befestigungsachsen 34 miteinander verbunden, derweil die Module 11 in den Referenzaussparungen abgestützt sind/werden. Diese vergleichsweise exakt und gleichwohl einfach anwendbare Verbindungstechnologie (z.B. auch rein manuell) wird an anderer Stelle noch detaillierter beschrieben.

Die folgenden Bezugsziffern bezeichnen Bezugsebenen oder dergleichen geometrische Gegebenheiten, welche das Verständnis der vorliegenden Erfindung erleichtern: Boden 1 (insbesondere Fußboden, Untergrund, Maschinenhallenbodenebene oder dergleichen); Bodenebene E1 (z.B. Ebene einer Maschinen-/Montagehalle); Ausrichtungs-/Stützhöhenebene Exy des Zwischenmoduls, insbesondere horizontal; strukturell belastbare Referenzachse Y17 insbesondere für Kippbewegung, bereitgestellt mittels der Seitenwandeinheiten; horizontale Längsrichtung x, Querrichtung y, vertikale Richtung z;

Die Figuren 5A bis 5C zeigen mehrere Längsabschnittsmodule 11 einer modulweise aufgebauten und modulweise zusammenbaubaren Fahrwegvorrichtung 10, nämlich Figur 5C ein als unteres Kopfmodul ausgebildetes Längsabschnittsmodul 11b, Figur 5B ein als Zwischenmodul ausgebildetes Längsabschnittsmodul 11c, und Figur 5A ein als oberes Kopfmodul ausgebildetes Längsabschnittsmodul 11a. Die Längsabschnittsmodule 11 weisen jeweils eine Tragstruktur 15 mit jeweils zwei Seitenwandeinheiten 17 und Querträgern 16.1 auf. Eine jeweilige Seitenwandeinheit 17 weist in struktureller Hinsicht zumindest eine Seitenwand 17a, 17b, einen Obergurt 17.7 und einen Untergurt 17.9 auf.

Der Aufbau der Tragstruktur 15 des jeweiligen Moduls besteht aus zu großen Teilen aus Flachmaterial erstellten Seitenwänden bzw. Seitenwandeinheiten. Dabei ist die Seitenwand 17a, 17b zumindest in einer außenliegenden Ebene und/oder zumindest über einen mittleren Höhenabschnitt 15.1 im Wesentlichen aus Flachmaterial ausgebildet (der mittlere Höhenabschnitt kann dabei durchaus mindestens 75% oder sogar mindestens 85% der gesamten Höhe der entsprechenden Seitenwand/- einheit ausmachen), wobei durch ins Flachmaterial eingebrachte Aussparungen als Strukturpfosten ausgestaltete Strukturabschnitte und/oder als einfach diagonal oder kreuzförmige angeordnete Querstreben ausgestaltete Strukturabschnitte im Flachmaterial in der entsprechenden Seitenwandebene oder leicht versetzt dazu ausgebildet sind. Die versetzte Anordnung in mehreren Ebenen kann z.B. dadurch realisiert werden, dass das Flachmaterial einstückig umgebogen wird, einfach oder auch mehrfach winkelig. Die als Strukturpfosten ausgestalteten Strukturabschnitte unterteilen die Seitenwand 17a, 17b bzw. die entsprechende Seitenwandeinheit 17 in Felder. Ferner sind an den durch das Flachmaterial bereitgestellten Strukturabschnitten Tragelemente und Querstreben 16.1 angeordnet bzw. befestigt, insbesondere verschweißt oder anderweitig z.B. stoffschlüssig verbunden.

Die jeweilige Seitenwand 17a, 17b ist weiterhin bevorzugt zumindest abschnittsweise integral einstückig mit dem korrespondierenden Obergurt 17.7 und dem Untergurt 17.9 ausgebildet; insbesondere ist durch das die jeweilige Seitenwand 17a, 17b ausbildende Flachmaterial eine erste Wandung (bzw. ein entsprechender Flachmaterialabschnitt) und eine L-förmig von der ersten Wandung abgebogene zweite Wandung des Obergurts 17.7 gebildet; eine dritte Wandung und eine vierte Wandung des Obergurts 17.7 sind durch ein weiteres, aus einem L-förmig gebogenen Flachmaterial gebildeten und mit dem die entsprechende Seitenwand 17a, 17b ausbildenden Flachmaterial verschweißten Strukturelement oder -abschnitt gebildet. In gleicher bzw. vergleichbarer Weise sind am Untergurt 17.9 durch das die Seitenwand ausbildende Flachmaterial L-förmig von der Seitenwand abgebogen eine erste Wandung sowie L-förmig von der ersten Wandung abgebogen eine zweite Wandung gebildet; eine dritte Wandung und eine vierte Wandung des Untergurts 17.9 sind durch eine zumindest abschnittsweise L-förmig gebogene Bodeneinheit 14 gebildet. Der strukturelle Aufbau von Ober- und Untergurt kann dabei auf demselben konstruktiven Prinzip beruhen, sich jedoch in Details wie z.B. der Querschnittsgeometrie und/oder -fläche unterscheiden, insbesondere da der Untergurt vornehmlich auf Zug beansprucht wird und der Obergurt wird vornehmlich oder zumindest auch zu großem Anteil durch Druckkräfte belastet. Dieser strukturelle Aufbau, insbesondere die Verwendung von zumindest in einzelnen Abschnitten L-förmig gebogenem Flachmaterial, welches zu weiteren Profilen verbaut wird, ermöglicht auch einen guten Kompromiss aus Materialeinsatz, Festigkeit, Variabilität und Genauigkeit. Es hat sich gezeigt, dass eine besonders vorteilhafte Anordnung bereitgestellt werden kann, wenn mehrere (bevorzugt nur zwei) L-förmig im Endbereich abgebogene Flachmaterialabschnitte zu einem geschlossenen (Vierkant-)Profil miteinander verschweißt werden.

Die Tragstrukturen der Längsabschnittsmodule 11 sind in den Figuren 5A bis 5C in Kombination mit weiteren (Einbau-)Komponenten der Fahrwegvorrichtung dargestellt. So weist das untere Kopfmodul 11b eine Kammplatte, einen Sockelabschnitt und mehrere Führungen für hier Kettenrollen, Stufen-/Palettenrollen und/oder Handläufe auf. Entsprechende Führungsschienen sind auch am Zwischenmodul angeordnet. Die Führungsschienen liegen dabei auf Strukturabschnitten (insbesondere aus Flachmaterial) der Tragstruktur auf. Das obere Kopfmodul weist (insbesondere zusätzlich den bereits im unteren Kopfmodul und/oder Zwischenmodul vorhandenen Komponenten) einen Antrieb zum Antreiben einer Kette und wahlweise auch eines Handlaufumlaufs auf. Zudem weist das obere Kopfmodul 11a eine Balustrade 12 mit darauf angeordnetem Handlauf 13 auf; die Balustrade ist mit der Tragstruktur verbunden, wie insbesondere aus Fig. 5B ersichtlich.

Die Längsabschnittsmodule 11 weisen jeweils an den Tragstrukturen 15 bzw. Seitenwandeinheiten 17 bzw. Seitenwänden 17a, 17b ins Flachmaterial eingebrachte Referenzpunkte 17.1 bzw. entsprechende geometrisch vordefinierte (insbesondere kreisrunde) Referenzaussparungen 17.3 auf (Fig. 5B). In den Figuren 5A bis 5C sind die Referenzpunkte 17.1 teilweise von auf Abstütz- und Bewegungseinrichtungen 40a, 40b vordefiniert positionierten/positionierbaren Seitenabstützeinheiten 44 überdeckt, welche mittels hier schematisch angedeuteter Kupplungseinheiten 46 (Fig. 5C) an die Referenzpunkte 17.1 kuppelbar sind (z.B. mittels Steckkupplungsbolzen, welche toleranzfrei an die entsprechenden Kupplungspunkte 45 der Abstütz- und Bewegungseinrichtungen 40a, 40b kuppeln). Durch ein Lagern (insbesondere Aufhängen) der einzelnen Längsabschnitte an den entsprechenden integral bereitgestellten Referenzpunkten 17.1 kann insbesondere im Zusammenhang mit einzelnen Zusammenbau- und Montageschritten immer wieder und bevorzugt ausschließlich, insbesondere auch bei der Positionierung/Ausrichtung von zusätzlichen Einbau-Komponenten, auf diese Positionierungs-Referenzpunkte 17.1 Bezug genommen werden. Die Referenzpunkte 17.1 werden bevorzugt im Rahmen des Fertigungsprozesses der Seitenwände 17a, 17b am entsprechenden Strukturabschnitt insbesondere im zumindest einlagigen Flachmaterial ausgebildet, bevorzugt durch Laserschneiden, wobei dank einer vergleichsweise hohen Genauigkeit (insbesondere bei teil- oder vollautomatisiert in der Ebene z.B. auf einem entsprechend exakt ausgerichteten Arbeitstisch erfolgendem Materialbearbeitungsprozess) weitere an den Strukturabschnitten bzw. am Flachmaterial eingebrachte Ausnehmungen oder Ausschnitte vergleichsweise exakt bei sehr guter Genauigkeit in Bezug auf die Referenzpunkte 17.1 positioniert/positionierbar sind und insofern (optional) ihrerseits ebenfalls als Referenz bei der Positionierung/Ausrichtung von Komponenten dienen können (bevorzugt wird jedoch auf die erste Master-Referenz Bezug genommen, hier als die eigentlichen ursprünglichen Referenzpunkte des jeweiligen Längsabschnitts beschrieben). Insbesondere gilt dies auch für die Positionierung von Metallblechanbindungen 31 (Fig. 5B), die mit kraft-/formschlüssigen Verbindungsmitteln 37 zum paarweisen Verbinden der Längsabschnittmodule 11 appliziert werden können (insbesondere manuell), sowie für Schlitze oder dergleichen weitere Aussparungen zum Aufnehmen bzw. zum vordefinierten Anordnen von weiteren Komponenten der Fahrwegvorrichtung 10 oder weiteren Tragstrukturelementen (bzw. Flachmaterialabschnitten) wie etwa einzelner Tragstrukturabschnitte oder Tragelemente bzw. Querriegel, insbesondere auch in einer Anordnung orthogonal auf Stoß zur Seitenwandebene. Mittels der Referenzpunkte 17.1 und insbesondere der hier beschriebenen bevorzugt um eine durch wenigstens zwei der Referenzpunkte gebildete Referenzachse Y17 (Fig. 5C) kippbaren Lagerung bzw. Aufhängung/Halterung der Längsabschnittmodule 11 ist auch eine vergleichsweise exakte Ausrichtung der Längsabschnittmodule 11 relativ zueinander insbesondere im Zusammenhang mit dem paarweisen Verbinden/Verheiraten der Module miteinander sichergestellt (wenn deren Stoßebenen parallel zueinander ausgerichtet werden, insbesondere jeweils in einer durch eine Modulverbindungsprozessanordnung vordefinierten Verbindungsebene mit zumindest annähernd vertikaler Ausrichtung), wodurch z.B. auch die Anwendung der hier beschriebenen Metallblechanbindungen in Kombination mit z.B. im Wesentlichen manuell eingebrachten kraft-/formschlüssigen Verbindungsmitteln 37 (insbesondere Schließringbolzen) spürbar erleichtert wird und die Umsetzbarkeit des hier beschriebenen modularen Konzepts weiter verbessert werden kann.

Die vorliegende Erfindung ermöglicht insbesondere auch eine Überwindung von Nachteilen und Handhabungsschwierigkeiten im Zusammenhang mit Fahrtreppen 3 (Fig. 1) mit standardmäßiger Konstruktion, welche eine geneigte Anordnung/Ausrichtung aller Längsabschnitte bzw. der bereits über die gesamte Längserstreckung erstellten Tragstruktur während einer vergleichsweise langen Phase des Herstellungsprozesses erfordern.

Das jeweilige Modul kann an modulspezifisch an der Tragstruktur bereitgestellte/vorgesehenen Auflagerpunkten 11.11 gegen den Boden gelagert werden. Die Auflagerpunkte 11.11 können z.B. an der Unterseite der jeweiligen Tragstruktur vorgesehen sein und ein Ablegen/Auflagern des jeweiligen Längsabschnittsmoduls auch unabhängig von einer Abstützung in den Referenzpunkten ermöglichen und somit die Handhabung weiter erleichtern. Beispielsweise können die Auflagerpunkte auch dazu dienen, die gesamte Tragstruktur nach Fertigstellung zwischenzulagern oder zu transportieren.

Die Tragstruktur 15 bzw. die entsprechende Seitenwand kann mit einem toleranzminimierten (mittleren, zumindest annähernd mittig zwischen Ober- und Untergurt angeordneten) Höhenabschnitt 15.1 bereitgestellt werden, in welchem eine vergleichsweise hohe Positionsgenauigkeit bzw. eine vergleichsweise kleine Toleranz sichergestellt werden kann, insbesondere dann wenn der entsprechende Tragstrukturabschnitt bevorzugt einstückig aus Flachmaterial ausgebildet ist. In einem oberen Höhenabschnitt 15a der Tragstruktur insbesondere auch im Bereich der Befestigung der Balustrade kann auch eine vergleichsweise große Toleranz unkritisch sein. Dies gilt auch für einen unteren Höhenabschnitt 15b der Tragstruktur insbesondere im Bereich einer/der Bodeneinheit. Insofern basiert die vorliegende Erfindung auch auf dem Konzept, beim relativen und/oder absoluten Positionieren eine Referenzierung auf diesen mittleren Höhenabschnitt 15.1 zu ermöglichen, indem wenigstens eine, bevorzugt wenigstens zwei strukturell belastbare Referenzaussparungen in diesem mittleren Höhenabschnitt vorgesehen sind, z.B. eingerichtet zur Abstützung an Seitenabstützeinheiten.

Die Tragstruktur 15 weist beispielsweise mehrere Strukturabschnitte 15.3 (insbesondere Flachmaterialabschnitte) und mehrere Tragstruktureinheiten 16 jeweils mit mehreren Profilen 16.1 bzw. Profilabschnitten 16.1a mit hohlem Querschnitt auf (insbesondere Blechprofile bzw. Flachmaterialprofile), z.B. Vierkantprofilabschnitte, L-Profilabschnitte und/oder U-Profilabschnitte. Einzelne Flächenabschnitte oder Streben der Tragstruktureinheiten 16 können dabei auch zur Verbindung gegenüberliegender Seitenwandeinheiten vorgesehen sein. Wahlweise bilden mehrere Tragstruktureinheiten 16 zusammen ein Längsabschnittsmodul, z.B. wenn das Zwischenmodul aus mehreren vergleichbar aufgebauten Tragstruktureinheiten 16 zusammengesetzt oder skalierbar verlängerbar ausgestaltet sein soll.

An zwei aneinandergrenzenden Längsabschnitten der Tragstruktur, insbesondere auch an der Knickstelle, können Aussparungen 16.2 (bzw. ein entsprechender Freiraum) im Bereich einer/der Verbindungsschnittstelle/-ebene konstruktiv eingeplant sein. Aneinandergrenzende Seitenwandabschnitte können dabei bevorzugt in einer flächig-ebenen Verbindungsschnittstelle 18 miteinander verbunden werden, indem korrespondierende Formschlusskonturen aneinander gekuppelt werden, insbesondere zwecks nachfolgendem stoffschlüssigen Verbinden an der Verbindungsschnittstelle. Beispielsweise wird eine formschlüssige Kupplung insbesondere zum Definieren einer/der Relativposition für ein nachfolgendes Verschweißen aneinandergrenzender Längsabschnitte jeweils mittels einer ersten Formschlusskontur an einem ersten Längsabschnitt und einer korrespondierenden zweiten Formschlusskontur (insbesondere Negativform) an einem zweiten Längsabschnitt bereitgestellt, wobei je Verbindungsschnittstelle auch mehrere einzelne Flanschblechkupplungen (eben, zweidimensional wirkend) insbesondere an möglichst weit auseinanderliegenden Höhenpositionen vorgesehen sein können. Dies begünstigt eine hohe Lagegenauigkeit und mindert ein Verkantungs-/Verspannungsrisiko.

Die hier beschriebenen Formschlusskonturen erleichtern insbesondere auch das Anordnen der entsprechenden Materialabschnitte auf einer Arbeitstischeinheit für die Erstellung der Seitenwände bzw. der Seitenwandeinheiten bzw. der Tragstruktur einzelner Längsabschnitte bzw. Module.

Für ein/das paarweise Verbinden/Verheiraten der einzelnen Längsabschnittsmodule wird bevorzugt eine (last-)tragende Modulverbindung 30 jeweils umfassend mehrere Metallblechanbindungen 31 mit Blechwinkeleinheiten oder Platteneinheiten bereitgestellt. Die jeweilige Metallblechanbindungen 31 basiert bevorzugt auf rein kraft-/formschlüssiger Verbindungstechnologie, wobei die bewirkte Haltekraft bevorzugt eine Reibkraft ist, also ohne Formschluss sichergestellt werden kann. Demnach kann die jeweilige Metallblechanbindung 31 je nach Verbindungsposition einzelne der folgenden Verbindungskomponenten umfassen: Stosslasche 31.1, Innenwinkel oder -platte 31a (insbesondere gebogenes Winkelstück), Winkel/Winkelstück 31b (insbesondere in gebogener Ausführung), Gegenplatte 32. Die einzelnen Verbindungskomponenten werden mittels Verbindungsmitteln 37 (insbesondere Schraubverbindung oder Nietverbindung) form-/kraftschlüssig miteinander verbunden, insbesondere derart dass die Tragstrukturen der aneinandergrenzenden Längsabschnittsmodule reibschlüssig aneinander gehalten werden. Hierzu sind Befestigungsachsen 34 vorgesehen, welche durch die Blechverbindung und das Tragwerk definiert sind, insbesondere durch mehrere (Durchgangs-)Bohrungen oder wahlweise zumindest teilweise auch als Langlöcher ausgebildete Befestigungslöcher (insbesondere in axialer Längsrichtung überdimensioniert zwecks Positionsjustage). Als Verbindungsmittel 37 bieten sich Schrauben und/oder Niete (beispielsweise in Ausgestaltung als Schließringbolzen) an, wobei jeweils bevorzugt auch eine Kontermutter oder ein vergleichbar wirkendes Gegenstück (z.B. einer Schließringbolzenverbindung) vorgesehen ist.

Eine Längsabschnittsmodulverbindungsanordnung 40 (bzw. Modulverbindungsprozessanordnung) ermöglicht ein Verbinden/Verheiraten der einzelnen Längsabschnittsmodule, wobei die Handhabung und das relative Positionieren auf vorteilhafte Weise durchführbar sind. Das jeweilige Längsabschnittsmodul kann mittels Abstütz- und Bewegungseinrichtungen 40a, 40b bzw. entsprechend wirkenden Auflagern (Montagehilfsmitteln) gegen den Boden abgestützt werden (insbesondere erste und zweite Abstütz- und Bewegungseinrichtungen 40a, 40b je Längsabschnittsmodul), wobei in die einzelnen Abstütz- und Bewegungseinrichtungen auch eine Hub- bzw. Kippkinematik 41 integriert sein kann; eine Kippvorrichtung 42 ermöglicht eine Bewegung in der Art eines Kippens um eine Querachse zum Positionieren eines/des gewünschten Längsabschnitts, beispielsweise zum Ausrichten eines jeweiligen Podestabschnitts in einer Schräglage, um den entsprechenden Schrägabschnitt in horizontaler Ausrichtung am benachbarten Zwischenmodul positionieren zu können. Die Abstütz- und Bewegungseinrichtungen 40a, 40b können auf Räder bzw. Rollen 43 gelagert sein. Die Abstütz- und Bewegungseinrichtungen 40a, 40b können bevorzugt auch jeweils Seitenabstützeinheiten 44 umfassen, mittels welchen das jeweilige Modul über in den Seitenwandeinheiten eingebrachten Referenzaussparungen abgestützt und toleranzminimiert positioniert werden kann. Dazu können an der Seitenabstützeinheit 44 vordefiniert mit hoher Genauigkeit angeordnete Kupplungspunkte 45 vorgesehen sein, an welchen Kupplungseinheiten 46 (z.B. Steckkupplungsbolzen) gekuppelt werden können. Die Längsabschnittsmodulverbindungsanordnung 40 bzw. ein entsprechender Abschnitt einer/der Montagelinie 100 kann je nach prozessual bevorzugter Ausgestaltung des Zusammenbauverfahrens weitere Positioniereinheiten 50 umfassen (insbesondere ausgestattet mit Führungen oder Steckverbindungen 53 auf Ausrichtplatten), wobei die jeweilige Seitenabstützeinheit 44 bevorzugt auf genormte Weise mit einer/der entsprechend vorgesehenen Positioniereinheit 50 kuppelt, wahlweise direkt oder über die hier beschriebenen Abstütz- und Bewegungseinrichtungen. Anders ausgedrückt: Die Seitenabstützeinheiten 44 können wahlweise als vergleichsweise schlanke Seitenarmhebel ausgestaltet sein (z.B. auch individuell je Typ Fahrwegvorrichtung), und die Positioniereinheiten 50 können z.B. als weitgehend standardisierte Montagehilfsmittel bereitgestellt werden, mittels welchen die Abstützung am Boden erfolgt. Dies reduziert den Aufwand für eine etwaige gewünschte typenspezifische Anpassung von Montagehilfsmitteln noch weiter.

Die Längsabschnittsmodulverbindungsanordnung 40 ist bevorzugt als Bestandteil einer/der Montagelinie 100 für den Zusammenbau von Tragstrukturen von modular aufgebauten Fahrwegvorrichtungen (insbesondere Prozess-/Fertigungslinie) vorgesehen, nämlich im Endbereich dieser Montagelinie 100, auf welcher die einzelnen Längsabschnittsmodule bevorzugt bereits in einer Phase des modulspezifischen Zusammenbauens in bestimmungsgemäßer Reihenfolge und wahlweise auch bereits in einer für das Verbinden abgestimmten Ausrichtung angeordnet und abgestützt sind/werden. Die Montagelinie 100 kann auch eine oder mehrere Ausrichtvorrichtungen 101 umfassen (z.B. auch bodenfeste Schienen), und/oder wahlweise wenigstens einen Seitenanschlag 101.1 aufweisen (in Richtung quer zur Längserstreckung des jeweiligen Moduls), welcher bevorzugt eingerichtet ist zum Zusammenwirken mit den Seitenabstützeinheiten 44 (insbesondere ohne das Erfordernis von Schienen oder dergleichen bodenfester Führungen), so dass auch ein Positionieren in Querrichtung über die modulspezifisch integral bereitgestellten Referenzpunkte mittels vergleichsweise schlanker Montagehilfsmittel erfolgen kann. Beispielsweise eine Klemmung (Klemmverbindung) ermöglicht dabei ein zeitweises Halten/Fixieren einzelner Montagehilfsmittel. Optional umfasst die Montagelinie 100 auch einen räumlich eingeplanten Hohlraum bzw. einen Montagefreiraum 110 unterhalb der Ausrichtungs-/Abstützungsebene des jeweiligen Zwischenmoduls, insbesondere einen Freiraum unterhalb des Bodenniveaus, so dass die Zwischenmodule bei horizontaler Ausrichtung auch vorteilhaft flach über dem Boden angeordnet werden können (sowohl für den modulspezifischen Zusammenbau als auch für das Fertigstellen der gesamten Tragstruktur durch Verbinden/Verheiraten der einzelnen Module).

Die folgenden geometrischen Bezugnahmen erleichtern das Verständnis der vorliegenden Erfindung: horizontale Lage/Ausrichtung Pxy des Podestabschnitts des entsprechenden Kopfmoduls; geneigte Lage/Ausrichtung Pα des Podestabschnitts des entsprechenden Kopfmoduls; Abstand zwischen Referenzpunkt bzw. Referenzaussparung und Montagepunkt (insbesondere Abstand in Seitenwandebene); Stoßebene E11; Querriegelebene; Verbindungsebene E18 definiert durch Verbindungsschnittstelle gekuppelter Module; E30 Verbindungsebene definiert durch Modulverbindungsprozessanordnung; vordefinierten Montageachse/-richtung X100 (axiale Ausrichtung einer Montagelinie);

Als "Stoßebene" ist dabei eine zumindest durch die Tragstrukturenden des jeweiligen Moduls definierte Endseite zu verstehen, an/in welcher eine Verbindung in einer Anordnung auf Stoß mit dem benachbarten Modul vorgesehen ist, und als "Verbindungsebene" ist dabei in engerem Sinne auch in mathematischem/geometrischem Sinne eine Ebene zu verstehen, in welcher das jeweils applizierte Verbindungsmittel angeordnet sein soll oder zumindest wirken soll. Insofern können mehrere Verbindungsmittel vorgesehen sein, welche die Stoßebene(n) axial überlappend in mehreren z.B. parallel und/oder orthogonal zueinander ausgerichteten Verbindungsebenen angeordnet sind bzw. dort jeweils wirken.

Im Folgenden werden grob einzelne Verfahrensschritte in einer für den hier beschriebenen Prozess vorteilhaften Chronologie erläutert: Das für die Erstellung der Tragstruktur vorgesehene Material, insbesondere in Ausgestaltung als Flachmaterial, wird einer Materialbearbeitung (Schritt S1) umfassend eine Materialausnehmung insbesondere durch Laserschneiden zugeführt; dieser Bearbeitungsschritt wird bevorzugt bei Anordnung des Flachmaterials auf einem Arbeitstisch ausgeführt. Hierdurch können insbesondere auch die wesentlichen Abschnitte der jeweiligen Seitenwand(einheit) erstellt werden. Daraufhin erfolgt ein stoffschlüssiges Verbinden (Schritt S2), insbesondere ein Schweißen bei vergleichbarer Anordnung des Flachmaterials (auf einem/demselben) Arbeitstisch. Beispielsweise kann auch ein Stupfschweißen im Bereich der Knickstelle erfolgen, insbesondere nachdem die entsprechenden aneinandergrenzenden Längsabschnitte des betreffenden Kopfmoduls formschlüssig an entsprechend eingebrachten Formschlusskonturen relativ zueinander positioniert wurden. Daraufhin kann bereits ein modulspezifischer Zusammenbau (Schritt S3) zumindest der wichtigsten Tragstrukturkomponenten erfolgen (Seitenwandeinheiten oder zumindest Seitenwände und Querriegel), wahlweise in derselben Ebene bzw. auf demjenigen Arbeitstisch (oder in dessen Verlängerung), welcher für die Schritte S1 und/oder S2 genutzt wurde. Daraufhin erfolgt bevorzugt ein Anordnen und Ausrichten (bzw. ein relatives Positionieren) mehrerer Module (Schritt S4) derart, dass die Module im weiteren Verlauf des Erstellungsprozesses in der gewählten relativen Anordnung zueinander verbeiben können, also bereits in derjenigen Reihenfolge in Reihe hintereinander angeordnet sind, dass ein Zusammenbau der gesamten Tragstruktur ohne weiteres Umpositionieren der einzelnen Module in Längsrichtung erfolgen kann (keine Änderung der Reihenfolge entlang der Montagelinie). Nun kann zunächst eine modulspezifische Handhabung und modulspezifische Montage (Schritt **S5**) von z.B. Einbaukomponenten vorgesehen sein, wobei das jeweilige Modul vorteilhaft ausgerichtet ist, insbesondere in einer Horizontalebene (Kopfmodule mit deren Podestabschnitt in Horizontalausrichtung). Daraufhin kann ein bevorzugt form-/kraftschlüssiges Verbinden mehrerer Module (Schritt **S6**) zum Bilden der Tragstruktur der gesamten Fahrwegvorrichtung erfolgen, wobei die Kopfmodule dafür bevorzugt lediglich um eine Referenzachse gekippt werden, zum Ausrichten des Schrägabschnitts des jeweiligen Kopfmoduls in einer/der Horizontalebene, in welcher das Zwischenmodul bevorzugt angeordnet ist/bleibt. Daraufhin kann ein Vervollständigen der Fahrwegvorrichtung (Schritt **S7**) z.B. durch weitere Montagemaßnahmen beispielsweise betreffend die Balustrade oder eine Vervollständigung von umlaufenden Antriebs- oder Handlaufkomponenten oder ein Einbau der Stufen erfolgen (letzterer kann wahlweise auch modulspezifisch erfolgen).

Die Schritte S4 bis S6 und wahlweise auch S7 werden bevorzugt in derselben Montagelinie ausgeführt, also bei unveränderter Reihenfolge der einzelnen Module und bei fluchtender Ausrichtung in Längsrichtung der Montagelinie. Bei den Schritten S4 bis S6 wird bevorzugt auf integral in der jeweiligen modulspezifisch bereitgestellten Tragstruktur vorgesehenen Referenzaussparungen Bezug genommen, wobei diese Referenzaussparungen bevorzugt in Schritt S1 jeweils modulspezifisch eingebracht werden.

Im Folgenden werden Besonderheiten der Erfindung unter Bezugnahmen auf einzelne Figuren bzw. Ausführungsbeispiele erläutert.

In **Fig. 1** ist eine herkömmliche Ausrichtung einer Fahrtreppe 3 in der Art eines liegenden Z-Buchstabens illustriert. In dieser Ausrichtung werden jedoch viele Montage- und Handhabungsprozesse nachteilig erschwert.

In den **Fig. 2A, 2B** sind die beiden Kopfmodule 11a, 11b einer modular bereitstellbaren Fahrwegvorrichtung gezeigt, in einer auf Abstütz- und Bewegungseinrichtungen 40a, 40b auflagernden Anordnung und mit dem jeweiligen Podestabschnitt 11.1 in zumindest annähernd, bevorzugt exakt horizontaler Ausrichtung (Horizontalebene Exy). In dieser Anordnung/Ausrichtung ist z.B. auch das Einbauen von Antriebskomponenten oder weiteren Einbaukomponenten beträchtlich erleichtert.

**Fig. 3** veranschaulicht unter anderem den mit der vorliegenden Erfindung einher gehenden prozessualen Vorteil einer vorteilhaften Anordnung/Ausrichtung der einzelnen Module einerseits in einer Phase des modulspezifischen Bestückens/Montierens, andererseits auch bereits in/für eine Montagelinie 100 für den Zusammenbau der gesamten Tragstruktur bzw. der vollständigen Fahrwegvorrichtung. In der in Fig. 3 gezeigten relativen Anordnung sind die einzelnen Module weiterhin stirnseitig zugänglich du vorteilhaft ausgerichtet (insbesondere exakt horizontal), gleichwohl können die Module durch einen vergleichsweise schlanken Prozess jeweils durch eine vergleichsweise kurze/kleine Translationsbewegung (x) und durch ein Kippen (Kopfmodule) insbesondere um die hier beschriebenen integral durch die Seitenwandeinheiten bereitgestellten Referenzachsen (y) in eine finale Relativposition verbracht werden und dort vergleichsweise exakt positioniert/gehalten werden (wie z.B. in die in Fig. 6 gezeigte Relativposition).

Aus den **Fig. 4A, 4B, 4C** sind weitere Details der Tragstruktur 15 des jeweiligen Moduls 11a, 11b, 11c ersichtlich. Die konstruktiven Besonderheiten werden hier bereits an anderer Stelle detailliert beschrieben; insofern kann bezüglich der Figuren 4 hier noch ergänzend erwähnt werden, dass das Verbinden der einzelnen Längsabschnittsmodule zum Bilden der gesamten Tragstruktur wahlweise im Rohzustand der modulspezifische Tragstrukturen oder mit bereits darin erstellten Einbauten erfolgen kann, je nach gewünschter prozessualer Ausgestaltung. Das paarweise Verbinden/Verheiraten benachbarter Module erfolgt mittels der hier beschriebenen Metallblechanbindungen insbesondere zumindest im Bereich des jeweiligen Ober-/Untergurts bevorzugt in wenigstens zwei Befestigungsebenen bevorzugt auf form-/kraftschlüssige Weise derart, dass die Metallblechanbindungen die Module kraft-/reibschlüssig miteinander verbinden.

Aus den **Fig. 5A, 5B, 5C** sind weitere Details bezüglich des gesamten Aufbaus der Fahrwegvorrichtung und deren mit der Tragstruktur 15 verbundenen Einbaukomponenten unter Bezugnahme auf das jeweilige Modul 11a, 11b, 11c ersichtlich. Die damit einher gehenden konstruktiven und prozessualen Vorteile der vorliegenden Erfindung werden hier bereits an anderer Stelle detailliert beschrieben; insofern kann bezüglich der Figuren 5 hier noch ergänzend erwähnt werden, dass das relative Anordnen und Ausrichten der einzelnen Module zwecks Verbinden/Verheiraten der Module miteinander wahlweise auch unter Einbezug der hier gezeigten bodenfesten Schienen 101 erfolgen kann, wahlweise alternativ auch unter Verwendung von Seitenanschlagseinheiten 101.1 oder dergleichen Montage-/Ausrichthilfsmittel. Erwähnenswert ist, dass nicht notwendigerweise Montagehilfsmittel erforderlich sind, welche die Module in der Höhe überragen oder über Kopf an einer Decke einer Maschinenhalle vorgesehen sind, dass also ein Zusammenbau der gesamten Tragstruktur allein bodengebunden oder gegen den Boden abgestützt erfolgen kann (vergleiche hierzu auch die Beschreibung der Längsabschnittsmodulverbindungsanordnung 40).

Bezüglich der Figuren 4 und 5 ist erwähnenswert, dass die jeweilige Seitenwand wahlweise komplett als Flachmaterialabschnitt mit darin eingebrachten Ausnehmungen ausgestaltet ist (z.B. lasergeschnittene Ausnehmungen, die eine X-Anordnung von Diagonalstrebenabschnitten ergeben, z.B. lasergeschnittene X-Kontur), oder Diagonalstreben in Ausgestaltung als verschweißte Profile aufweist (insbesondere gekantete U-Profile), welche mit dem Flachmaterial zusammenwirken bzw. über Flachmaterialabschnitte in die Struktur eingebunden sind. Auch eine Kombination dieser beiden alternativen Ausgestaltungen entlang eines einzelnen Moduls oder individuell je Modul entlang der gesamten Fahrwegvorrichtung ist realisierbar. Diese Variationsmöglichkeit betrifft insbesondere auch die in den Figuren 4B, 5B gezeigten Ausgestaltungen bzw. Ausführungsbeispiele.

In **Fig. 6** sind einzelne Module 11a, 11b, 11c, 11c' einer Fahrwegvorrichtung 10 in einer Phase des Zusammenbauprozesses dargestellt, in welcher die aneinandergrenzenden und miteinander zu verbindenden Stoßebenen bereits parallel zueinander ausgerichtet sind, insbesondere indem die Kopfmodule 11a, 11b um die integral durch die Seitenwandeinheiten des jeweiligen Moduls bereitgestellten und an den Abstütz- und Bewegungseinrichtungen 40a, 40b abgestützten Referenzachsen gekippt sind/wurden, wahlweise unter Verwendung einer Hub-/Kippkinematik 41, welche z.B. mittels einer an der jeweiligen Abstütz- und Bewegungseinrichtung bereitgestellten Kippvorrichtung 42 aktiviert bzw. betätigt werden kann. Wahlweise kann auch ein Hebezug vorgesehen sein, je nach Ausstattung einer Maschinenhalle. Vorteilhaft kann mittels der hier angedeuteten Kippvorrichtung(en) 42 eine Handhabung jedoch auch ohne Kran oder oberhalb der Module angeordneter Lastenverlagerungsmittel sichergestellt werden; auch dies steigert nicht zuletzt die Variabilität/Flexibilität und auch die Arbeitssicherheit, verringert also auch die an den Prozess gestellten sicherheitstechnischen Anforderungen.

In **Fig. 7** werden beispielhaft sieben Schritte eines Prozesses zum Erstellen einer hier beschriebenen Fahrwegvorrichtung erläutert, wobei die vorliegende Erfindung vornehmlich auf den Schritten S5, S6, S7 beruht, insbesondere Schritt S6. Zunächst erfolgt eine Materialbearbeitung (Schritt **S1**) umfassend eine Materialausnehmung insbesondere durch Laserschneiden, insbesondere betreffend die wesentlichen Abschnitte der jeweiligen Seitenwand(einheit). Daraufhin erfolgt ein stoffschlüssiges Verbinden (Schritt **S2**) insbesondere von Flachmaterialabschnitten. Daraufhin kann bereits ein modulspezifischer Zusammenbau (Schritt **S3**) zumindest der wichtigsten Tragstrukturkomponenten erfolgen (Seitenwandeinheiten oder zumindest Seitenwände und Querriegel). Daraufhin erfolgt bevorzugt ein Anordnen und Ausrichten (bzw. ein relatives Positionieren) mehrerer Module (Schritt **S4**) derart, dass die Module im weiteren Verlauf des Erstellungsprozesses in der gewählten relativen Anordnung zueinander verbeiben können, insbesondere mit dem Zwischenmodul und dem jeweiligen Podestabschnitt in exakt horizontaler Ausrichtung. Nun kann zunächst eine modulspezifische Handhabung und modulspezifische Montage (Schritt **S5**) von z.B. Einbaukomponenten vorgesehen sein; insbesondere werden Antriebskomponenten und Führungsschienen montiert. Daraufhin kann ein bevorzugt form-/kraftschlüssiges Verbinden mehrerer Module (Schritt **S6**) zum Bilden der Tragstruktur der gesamten Fahrwegvorrichtung erfolgen, wobei die Kopfmodule dafür bevorzugt lediglich um eine/die entsprechende Referenzachse Y17 gekippt werden, zum Ausrichten der Stoßebene des jeweiligen Moduls insbesondere in einer zumindest annähernd vertikalen Verbindungsebene. Das form-/kraftschlüssiges Verbinden kann dabei mittels wahlweise bereits vormontierter Metallblechanbindungen 31 insbesondere im Bereich des jeweiligen Ober-/Untergurts 17.7, 17.9 erfolgen; für diesen Vorgang kann das jeweilige Modul auf den hier beschriebenen Abstütz- und Bewegungseinrichtungen 40a, 40b der Längsabschnittsmodulverbindungsanordnung 40 angeordnet bleiben und mittels der entsprechenden Hub-/Kippaktuatoren in Position gehalten werden (Lagerung um die entsprechende Referenzachse Y17). Insbesondere wird zunächst das Kopfmodul mit dem benachbarten Zwischenmodul verbunden (Fig. 8B), und daraufhin das wenigstens eine weitere Modul mit diesem Zwischenmodul (Fig. 8C). Daraufhin kann ein Vervollständigen der Fahrwegvorrichtung (Schritt **S7**) z.B. durch weitere Montagemaßnahmen beispielsweise betreffend die Balustrade oder eine Vervollständigung von umlaufenden Antriebs- oder Handlaufkomponenten oder ein Einbau der Stufen erfolgen.

Die Schritte S4 bis S6 und wahlweise auch S7 werden bevorzugt in derselben Montagelinie 100 ausgeführt, bei unveränderter Reihenfolge der einzelnen Module und bei fluchtender Ausrichtung in Längsrichtung X100 der Montagelinie, wobei beim Ausrichten, Abstützen und Positionieren auf die integral in der jeweiligen modulspezifisch bereitgestellten Tragstruktur vorgesehenen Referenzaussparungen Bezug genommen wird; zusätzlich zu den hier beschriebenen Abstütz- und Bewegungseinrichtungen 40a, 40b weist die Längsabschnittsmodulverbindungsanordnung 40 beispielsweise nur noch bodenfeste oder anderweitig bodengebundene Führungen oder Seitenanschlagseinheiten oder dergleichen Montagehilfsmittel zum Einstellen der fluchtenden Längsausrichtung für alle Module auf.

Was Schritt S6 betrifft, so kann dieser Schritt bzw. Vorgang unterteilt sein in die folgenden Schritte, die hier am Beispiel einer Endmontage der Tragstruktur ohne Nutzung einer Grube im Einzelnen erläutert werden: Schritt S6.1 (optional: Anbringen von Adapterplatten), Schritt S6.2 (Anordnen/Kippen des unteren Kopfmoduls), Schritt S6.3 (optional: Einführen/Ablegen des unteren Kopfmoduls in Adapterplatten), Schritt S6.4 (Verbinden/Verheiraten des unteren Kopfmoduls mit angrenzendem Zwischenmodul), Schritt S6.5 (Anordnen/Kippen von unterem Kopfmodul zusammen mit Zwischenmodul), Schritt S6.6 (Anordnen/Kippen des oberen Kopfmoduls mit dessen Schrägabschnitt fluchtend zur Längserstreckung des Zwischenmoduls), Schritt S6.7 (optional: Einführen/Ablegen des oberen Kopfmoduls in Adapterplatten am Zwischenmodul, oder umgekehrt), Schritt S6.8 (Verbinden/Verheiraten des oberen Kopfmoduls mit dem Zwischenmodul).

Für den Fall dass eine Grube genutzt werden kann/soll, können die entsprechenden Schritte entsprechend variiert werden, insbesondere was die Ausrichtung des Zwischenmoduls sowie die Höhenposition des Kopfmoduls betrifft; vorteilhaft wird lediglich Schritt S6.5 angepasst, indem ein Anordnen von unterem Kopfmodul zusammen mit dem Zwischenmodul erfolgt, ohne dass ein Kippen von unterem Kopfmodul und Zwischenmodul erfolgt, denn das obere Kopfmodul kann mit dessen Schrägabschnitt fluchtend (insbesondere streng horizontal) zum Zwischenmodul angeordnet werden, ohne dass die Ausrichtung des Zwischenmoduls angepasst werden muss; dabei muss die Höhenposition des oberen Kopfmoduls auch nicht spürbar verändert werden.

Aus den **Fig. 8A, 8B, 8C** sind einzelne Handhabungsschritte für Schritt S6 ersichtlich: die jeweils modulspezifisch in den Abstütz- und Bewegungseinrichtungen 40a, 40b fluchtend in Montagerichtung X100 auf der Montagelinie 100 gelagerten Module 11a, 11b, 11c sind zunächst noch beabstandet zueinander angeordnet, werden dann paarweise angrenzend nebeneinander gelagert durch Translation und Kippen (Schwenken) zumindest des jeweiligen Kopfmoduls 11a, 11b um die entsprechende modulspezifisch durch die Seitenwandeinheiten 17 bereitgestellten Referenzachsen Y17. Dabei können die einzelnen Abstütz- und Bewegungseinrichtungen 40a, 40b in axialer Richtung z.B. mittels Abstandshaltern relativ zueinander axial positioniert werden; wahlweise erfolgt davor oder danach auch ein Abgleich in Querrichtung, z.B. unter Bezugnahme auf einen Fixpunkt in der Maschinenhalle (beispielsweise Türzarge).

In Fig. 8C sind die Modulverbindungen 30 bzw. die einzelnen bereits zwischen Kopfmodul 11a und Zwischenmodul 11c montierten Metallblechanbindungen 31 angedeutet. Dazu sei an dieser Stelle lediglich erwähnt, dass die hier beschriebenen Verbindungsmittel 37 in Richtung der jeweiligen Befestigungsachse 34 insbesondere in zumindest annähernd horizontaler Richtung und in zumindest annähernd vertikaler Richtung manuell und/oder zumindest teilweise durch Robotik unterstützt montierbar sind, z.B. durch Applikation eines Werkzeugs zum Fixieren von Schließringbolzen.

In **Fig. 9** ist eine Montagelinie 100 gezeigt, auf welcher drei Gruppen von Längsabschnittsmodulen in Reihe in bereits bestimmungsgemäßer Reihenfolge angeordnet sind. Fig. 9 zeigt demnach auch drei Phasen, wobei das Verbinden/Verheiraten der Module (Schritt S6) erst in der dritten gezeigten Phase erfolgt, also nachdem ein relative Anordnen und Ausrichten (Schritt S4) und eine modulspezifische Montage (Schritt S5) erfolgt sind. Für den Schritt S6 ist es vorteilhaft, wenn das Kopfmodul mit dessen freiem Ende in eine Bodenaussparung bzw. Grube 110 verschwenkt werden kann, insbesondere da dann die gesamte Horizontalarbeitsebene Exy vergleichsweise niedrig angeordnet bleiben kann für den gesamten Montageprozess (also auch für bereits vorausgehende Schritte). Eine derartige bodengebundene Einrichtung ist jedoch nicht notwendigerweise erforderlich; wahlweise können die Abstütz- und Bewegungseinrichtungen 40a, 40b der Längsabschnittsmodulverbindungsanordnung 40 auch Hubeinrichtungen aufweisen, welche ein Anheben der Horizontalarbeitsebene Exy ermöglichen, insbesondere derart, dass das freie Ende des nach unten geschwenkten Kopfmoduls noch über dem Boden angeordnet bleibt.

In den **Figuren 10A** bis **10E** werden einzelnen Phasen zu Schritt S6 illustriert; zunächst erfolgt gemäß Teilschritt S6.1 ein Anbringen von Adapterplatten insbesondere an jeweils zwei Referenzaussparungen zumindest am Zwischenmodul 11c; dann erfolgt gemäß Teilschritt S6.2 gemäß Fig. 10A, 10B ein Anordnen/Kippen des unteren Kopfmoduls 11b bis zur horizontalen Ausrichtung von dessen Schrägabschnitts; dann erfolgt (optional) gemäß Teilschritt S6.3 ein Einführen/Ablegen des unteren Kopfmoduls in Adapterplatten am Zwischenmodul 11c, oder umgekehrt - wahlweise wird dieser Teilschritt ohne die Nutzung von Adapterplatten durchgeführt; dann erfolgt gemäß Teilschritt S6.4 ein Verbinden/Verheiraten des unteren Kopfmoduls 11b mit dem angrenzenden Zwischenmodul 11c; dann erfolgt gemäß Teilschritt S6.5 gemäß Fig. 10C, 10D ein Anordnen/Kippen des unteren Kopfmoduls 11b zusammen mit dem Zwischenmodul 11c; dann erfolgt gemäß Teilschritt S6.6 gemäß Fig. 10D ein Anordnen/Kippen des oberen Kopfmoduls 11a mit dessen Schrägabschnitt fluchtend zur Längserstreckung des Zwischenmoduls 11c; dann erfolgt gemäß Teilschritt S6.7 gemäß Fig. 10E ein Einführen/Ablegen des oberen Kopfmoduls 11a in den an den Referenzaussparungen der Seitenwandeinheiten des Zwischenmoduls montierten Adapterplatten am Zwischenmodul 11c, oder umgekehrt; dann erfolgt gemäß Teilschritt S6.8 gemäß Fig. 10E ein Verbinden/Verheiraten des oberen Kopfmoduls 11a mit dem Zwischenmodul 11c. Erwähnenswert ist, dass in Teilschritt gemäß Fig. 10D vorteilhaft Adapterplatten zum Einsatz kommen können, welche derart ausgestaltet sind, dass als Gegenkupplungskomponenten am entsprechenden Kopfmodul montierte Führungsbolzen genutzt werden können; so kann auf einfache Weise ohne aufwändige Montagehilfsmittel ein situationsbedingtes bzw. prozessual abgestimmtes Nachrüsten von Montagehilfsmitteln am jeweiligen Modul erfolgen, je nachdem ob erforderlich bzw. vorteilhaft oder nicht (hier z.B. in Abhängigkeit davon, ob eine Grube genutzt werden kann/soll)

In den **Figuren 11A** bis **11F** wird eine vorteilhafte Ausgestaltung von Abstützung- und Bewegungseinrichtungen 40a, 40b beschrieben. Ein Traversenbaum 51 liegt auf Auflagern 57 auf, welche mittels Montagewinkeln 55 auf einer/der jeweiligen Positioniereinheit 50 positioniert sind. Der jeweilige Traversenbaum 51 kann vorteilhaft durch Winkel-Profile 51.1 (L- oder U-Profile) gebildet sein, insbesondere in Ausgestaltung als Schweißkonstruktion. Auf der Oberseite (Auflager) des jeweiligen Traversenbaums 51 können strukturell verstärkende Flacheisen 51.3 oder dergleichen Lastaufnahmemittel vorgesehen sein (z.B. aufgeschweißte 8mm-Flacheisen).

Beispielsweise sind die für das jeweilige obere Kopfmodul vorgesehenen Traversenbäume 51 aus lasergeschnittenen L-Winkel aus 8mm-Stahlblech gebildet, die miteinander verschweißt sind. Diese Ausgestaltung ist insbesondere auch im Zusammenhang mit der Anforderung vorteilhaft, dass das obere Kopfmodul aufgrund der nach unten gerichteten Schmiege (Knickstelle) höher auf der jeweiligen Positioniereinheit 50 angeordnet sein soll als das korrespondierende untere Kopfmodul und das Zwischenmodul. Für letztere kann der jeweilige Traversenbaum vorteilhaft (alternativ) auch durch ein U-Profil gebildet sein, insbesondere aus lasergeschnittenem 8mm-Blech.

Der jeweilige Traversenbaum liegt beispielsweise ohne zusätzliche Fixierung lose auf dem entsprechenden Auflager 57 auf; der jeweilige Montagewinkel 55 wird mit dem Auflager verbunden, z.B. verschraubt, und verhindert ein Verrutschen/Verlagern des Traversenbaums

Auch die entsprechende Seitenabstützeinheit 44 kann als lasergeschnittener L-Winkel aus z.B. 8mm-Blech hergestellt sein/werden, und mit dem Traversenbaum verbunden werden, insbesondere verschraubt werden. Die hier bereits an anderer Stelle beschriebenen Durchsteckbolzen 46, die in der jeweils korrespondierenden Referenzaussparung 17.3 des jeweiligen Moduls wirken, verhindern eine Relativverlagerung des jeweiligen Moduls.

Die hier beschriebenen Komponenten der jeweiligen Positioniereinheit 50 können bei vorteilhaft geringen Erstellungskosten bereitgestellt werden, insbesondere dann, wenn diese Komponenten allesamt aus z.B. 8mm-Stahlblech hergestellt sind/werden; auch insofern kann ein minimaler Rüstaufwand sichergestellt werden.

In den **Fig. 12A, 12B, 12C** wird die Anwendung einer bzw. mehrerer Adapterplatten 60 im Detail illustriert; die jeweilige Adapterplatten 60 wird mit paarweisen Kupplungspunkten jeweils an zwei Referenzaussparungen einer jeweiligen Seitenwand des entsprechenden Moduls befestigt, so dass die sich in Modullängsrichtung konvergierende/verjüngende Führung 61 zu einem/dem gewünschten Kopplungspunkt 65a definiert durch die Endposition der Führung führt; die Endposition (Soll-Position für die entsprechende Referenzaussparung des benachbarten Moduls bzw. eines daran montierten Referenzbolzens) ist hier durch einen Strichlinien-Kreis angedeutet (Fig. 12C). Die Adapterplatten 60 können für die gewünschte Axialpositionierung genutzt werden; wahlweise können die korrespondierenden Referenzbolzen auch einen Absatz oder dergleichen Referenzkante aufweisen, mittels welchem eine Positionierungsreferenz auch in Querrichtung bereitgestellt werden kann, insbesondere relativ zur Innen- oder Außenseite der Adapterplatte.

Insbesondere auch in Zusammenschau der Figuren und der vorliegenden Beschreibung wird das erfindungsgemäße Konzept auch im Gesamtkontext der Fertigung von Fahrwegvorrichtungen (insbesondere Fahrtreppen) ersichtlich, wobei deutlich wird, auf welche Weise eine vorteilhafte Symbiose aus prozessualen Besonderheiten und konstruktiven Merkmalen realisiert werden kann, welche auch die Endmontage und die Handhabung der über die gesamte Länge der Fahrwegvorrichtung ausgebildeten Tragstruktur bei einem vergleichsweise schlanken Prozess und mit vergleichsweise kleinem vorrichtungstechnischem Aufwand hinsichtlich Montagehilfsmitteln erleichtern.

### Bezugszeichenliste

- 1: Boden, Fußboden, Untergrund, Maschinenhallenbodenebene o.dgl.
- 3: Fahrtreppe mit standardmäßiger Konstruktion
- 10: Fahrwegvorrichtung, insbesondere Fahr-/Rolltreppenvorrichtung
- 11: Längsabschnittsmodul
- 11a: Kopfmodul, insbesondere oberes Kopfmodul
- 11b: Kopfmodul, insbesondere unteres Kopfmodul
- 11.1: Podestabschnitt bzw. Landeabschnitt bzw. erster Längsabschnitt bzw. Endabschnitt
- 11.11: Auflagerpunkt
- 11.1a: freies Ende des Podestabschnitts
- 11.2: Übergangsbereich vom Podestabschnitt in den Schrägabschnitt
- 11.3: Schrägabschnitt (vorgesehene geneigte Ausrichtung) bzw. zweiter Längsabschnitt
- 11c: Längsabschnittsmodul, nämlich Zwischenmodul (mindestens eines), insbesondere geradliniges Modul ohne Knickstelle
- 11c': weiteres Zwischenmodul, das mit einem/dem Zwischenmodul verbunden werden soll (für bestimmungsgemäß geneigte Ausrichtung)
- 11.4: Stirnendseite
- 12: Balustrade
- 13: Handlauf
- 14: Bodeneinheit
- 15: Tragstruktur des jeweiligen Moduls oder Längsabschnitts (insbesondere mit zumindest abschnittsweise vorgesehener Fachwerkkonfiguration)
- 15.1: toleranzminimierter (mittlerer) Höhenabschnitt der Tragstruktur bzw. Seitenwand
- 15a, 15b: oberer und unterer Höhenabschnitt der Tragstruktur
- 15.3: Strukturabschnitt
- 16: Tragstruktureinheit
- 16.1: Traversenelement, Trägerelement (z.B. Querträger), insbesondere mit Hohlprofil
- 16.1a: Profil(abschnitt) mit hohlem Querschnitt, insbesondere Blechprofil, z.B. Vierkantrohrprofil(abschnitt)
- 16.2: Aussparung (Freiraum) im Bereich einer/der Verbindungsschnittstelle/-ebene
- 17: Seitenwandeinheit, insbesondere mit wenigstens einem gebogenen Profilabschnitt
- 17a, 17b: Seitenwand
- 17.1: Referenzpunkt in Seitenwand
- 17.3: Referenzaussparung (insbesondere lasergeschnitten)
- 17.7: Oberband, Obergurtabschnitt
- 17.9: Unterband, Untergurtabschnitt
- 18: Verbindungsschnittstelle, insbesondere flächig-eben
- 30: (last-)tragende Modulverbindung (form- und/oder kraftschlüssig)
- 31: Metallblechanbindung, insbesondere Blechwinkeleinheit oder Platteneinheit
- 31.1: Stosslasche für form-/kraftschlüssige Verbindung (form- und/oder kraftschlüssig)
- 31a: Innenwinkel oder -platte, insbesondere gebogenes Winkelstück
- 31b: Winkel/Winkelstück, insbesondere in gebogener Ausführung
- 32: Gegenplatte
- 34: Befestigungsachse (definiert durch Blechverbindung und Tragwerk)
- 37: Verbindungsmittel, insbesondere Schraubverbindung oder Nietverbindung
- 40: Längsabschnittsmodulverbindungsanordnung, bzw. Modulverbindungsprozessanordnung
- 40a, 40b: (erste, zweite) Abstütz- und Bewegungseinrichtung (Auflager, Montagehilfsmittel)
- 41: Hub- bzw. Kippkinematik
- 42: Kippvorrichtung zum Bewegen/Kippen/Positionieren eines/des Podestabschnitts des (oberen oder unteren) Kopfmoduls in eine Schräglage
- 43: Rad bzw. Rolle
- 44: Seitenabstützeinheit, insbesondere mit vordefiniert angeordneten Kupplungspunkten (Montagehilfsmittel)
- 45: Kupplungspunkt an Seitenabstützeinheit
- 46: Kupplungseinheit, z.B. Steckkupplungsbolzen
- 50: Positioniereinheit (insbesondere mit Führungen oder Steckverbindungen auf Ausrichtplatten)
- 51: Traversenbaum
- 51.1: Winkel-Profil, U-Profil
- 51.3: Flacheisen
- 53: Führung oder Steckverbindung(en)
- 55: Montagewinkel
- 57: Auflager
- 60: Adapterplatte
- 61: konvergierende/verjüngende Führung
- 65: Kupplungspunkt an Adapterplatte
- 65a: Kopplungspunkt an Adapterplatte, definiert durch Endposition in Führung
- 100: Montagelinie für den Zusammenbau von Tragstrukturen (Prozess-/Fertigungslinie)
- 101: Ausrichtvorrichtung, insbesondere bodenfeste Schiene
- 101.1: Seitenanschlag (in Richtung quer zur Längserstreckung des jeweiligen Moduls)
- 110: Hohlraum bzw. Montagefreiraum unterhalb der Ausrichtungs-/Abstützungsebene des Zwischenmoduls, insbesondere Freiraum unterhalb des Bodenniveaus
- Pxy: horizontale Lage/Ausrichtung des Podestabschnitts des Kopfmoduls
- Pα: geneigte Lage/Ausrichtung des Podestabschnitts des Kopfmoduls
- α: Neigung zwischen Podestabschnitt und Schrägabschnitt
- E1: Bodenebene, z.B. Ebene einer Maschinen-/Montagehalle
- E11: Stoßebene
- E18: Verbindungsebene definiert durch Verbindungsschnittstelle gekuppelter Module
- E30: Verbindungsebene definiert durch Modulverbindungsprozessanordnung
- Exy: Ausrichtungs-/Stützhöhenebene des Zwischenmoduls, insbesondere horizontal
- S1: Materialbearbeitung umfassend eine Materialausnehmung
- S2: stoffschlüssiges Verbinden, insbesondere Schweißen
- S3: modulspezifischer Zusammenbau von Tragstrukturkomponenten
- S4: Anordnen und Ausrichten (relatives Positionieren) mehrerer Module
- S5: modulspezifische Handhabung und Montage von z.B. Einbaukomponenten
- S6: Verbinden mehrerer Module zum Bilden der gesamten Tragstruktur
- S6.1: Anbringen von Adapterplatten insbesondere an jeweils zwei Referenzaussparungen
- S6.2: Anordnen/Kippen des unteren Kopfmoduls bis zur horizontalen Ausrichtung des Schrägabschnitts
- S6.3: optional: Einführen/Ablegen des unteren Kopfmoduls in Adapterplatten am Zwischenmodul, oder umgekehrt
- S6.4: Verbinden/Verheiraten des unteren Kopfmoduls mit angrenzendem Zwischenmodul
- S6.5: Anordnen/Kippen von unterem Kopfmodul zusammen mit Zwischenmodul
- S6.6: Anordnen/Kippen des oberen Kopfmoduls mit dessen Schrägabschnitt fluchtend zur Längserstreckung des Zwischenmoduls
- S6.7: Einführen/Ablegen des oberen Kopfmoduls in Adapterplatten am Zwischenmodul, oder umgekehrt
- S6.8: Verbinden/Verheiraten des oberen Kopfmoduls mit dem Zwischenmodul
- S7: Vervollständigen der Fahrwegvorrichtung z.B. durch weitere Montagemaßnahmen
- X100: vordefinierten Montageachse/-richtung (axiale Ausrichtung einer Montagelinie)
- Y17: strukturell belastbare Referenzachse, insbesondere für Kippbewegung
- x, y, z: horizontale Längsrichtung, Querrichtung, vertikale Richtung

## Patentansprüche

1. Verfahren zum Zusammenbauen einer modularen Fahrwegvorrichtung (10) durch Bereitstellen und Verbinden von wenigstens zwei Längsabschnittsmodulen (11) der Fahrwegvorrichtung, wobei die Fahrwegvorrichtung (10) in modularer Konfiguration mit wenigstens drei separaten Längsabschnittsmodulen (11) bestehend aus zwei Kopfmodulen (11a, 11b) und wenigstens einem Zwischenmodul (11c, 11c') bereitgestellt wird, wobei vor der Durchführung des Verbindens/Verheiratens von lasttragenden Tragstrukturen (15) der Längsabschnittsmodule (11) die Tragstruktur wenigstens eines der Kopfmodule (11a, 11b), insbesondere zunächst des bestimmungsgemäß unteren Kopfmoduls (11b), in einer mit der Ausrichtung/Anordnung der Tragstruktur (15) des wenigstens einen Zwischenmoduls (11c) übereinstimmenden Ausrichtung und/oder Anordnung angeordnet wird,
**dadurch gekennzeichnet dass** ein jeweiliges Längsabschnittsmodul (11) mittels wenigstens einer Abstütz- und Bewegungseinrichtung (40a, 40b) modulspezifisch angeordnet und abgestützt wird und in integral an der Tragstruktur (15) des Längsabschnittsmoduls (11) vorgesehenen Referenzpunkten (17.1) abgestützt wird, wobei die Fahrwegvorrichtung (10) in integral an Seitenwandeinheiten (17) der Tragstruktur (15) eines/des jeweiligen Längsabschnittsmoduls (11) eingebrachten strukturell belastbaren Referenzaussparungen (17.3) an wenigstens einer der Abstütz- und Bewegungseinrichtung (40a, 40b) abgestützt wird.

2. Verfahren nach Anspruch 1, wobei vor dem Verbinden/Verheiraten der Tragstrukturen (15) der wenigstens drei Längsabschnittsmodule (11) die beiden Kopfmodule (11a, 11b) mit deren Tragstrukturen (15) in einer Ausrichtung und/oder Anordnung für die Endmontage angeordnet und ausgerichtet werden, welche der Ausrichtung des wenigstens einen zwischen den Kopfmodulen vorgesehenen Zwischenmoduls (11c, 11c') entspricht, insbesondere indem ein/der Podestabschnitt (11.1) des jeweiligen Kopfmoduls (11a, 11b) zumindest annähernd horizontal und ein/der verbindende Schrägabschnitt (11.3) des jeweiligen Kopfmoduls schräg nach oben oder unten geneigt ausgerichtet wird.

3. Verfahren nach einem der vorhergehenden Ansprüche, wobei die in integral an der Tragstruktur (15) des Längsabschnittsmoduls (11) vorgesehenen Referenzpunkte (17.1) eine Referenzachse bilden, um welche die Fahrwegvorrichtung (10) kippbar ist.

4. Verfahren nach einem der vorhergehenden Ansprüche, wobei nach dem modulweisen Zusammenbauen jedes Längsabschnittsmoduls (11) die Tragstrukturen (15) benachbarter Längsabschnittsmodule (11) paarweise miteinander verbunden/verheiratet werden; und/oder wobei wenigstens eines der Kopfmodule (11a, 11b) aus einer für den vorgelagerten Zusammenbau gewählten horizontalen Ausrichtung eines/des Podestabschnitts (11.1) des Kopfmoduls in eine geneigte Ausrichtung des Podestabschnitts gekippt wird, so dass ein/der verbindende Schrägabschnitt (11.3) des Kopfmoduls horizontal ausgerichtet ist und mit der Längsausrichtung des Zwischenmoduls (11c) ausgerichtet ist, wobei die Kippbewegung vorzugsweise mittels einer Kippvorrichtung/Kippkinematik (41, 42) durchgeführt wird, wobei die Kippbewegung vorzugsweise nach dem modulspezifischen Zusammenbau von Modul zu Modul (11) und unmittelbar vor dem Verbinden der Module (11) durchgeführt wird.

5. Verfahren nach einem der vorhergehenden Ansprüche, wobei ein jeweiliges Längsabschnittsmodul (11) mittels wenigstens einer Abstütz- und Bewegungseinrichtung (40, 40b) angeordnet und abgestützt wird und optional auch mittels der Abstütz- und Bewegungseinrichtung relativ zum Boden bewegbar ist, wobei die Abstütz- und Bewegungseinrichtung (40a, 40b) zum horizontalen Ausrichten eines/des Podestabschnitts (11.1) und/oder eines/des Schrägabschnitts (11.3) des Kopfmoduls (11a, 11b) konfiguriert ist, und wobei eine/die Abstütz- und Bewegungseinrichtung (40a, 40b) vorzugsweise zum Neigen/Kippen des Kopfmoduls um einen Mindest-Kippwinkel konfiguriert ist.

6. Verfahren nach einem der vorhergehenden Ansprüche, wobei das jeweilige Kopfmodul (11a, 11b) mittels einer Abstütz- und Bewegungseinrichtung (40a, 40b) angeordnet und abgestützt wird, welche derart ausgebildet ist, dass ein/der Podestabschnitt (11.1) des Kopfmoduls von einer horizontalen Ausrichtung in eine geneigte Ausrichtung kippbar ist, so dass ein/der verbindende Schrägabschnitt (11.3) des Kopfmoduls horizontal ausgerichtet ist/wird und in Längsausrichtung des Zwischenmoduls (11c) ausgerichtet ist/wird.

7. Verfahren nach einem der vorhergehenden Ansprüche, wobei wenigstens eines der Kopfmodule (11a, 11b) mit dessen Podestabschnitt (11.1) zum Boden hin gekippt und so ausgerichtet wird, dass ein/der Podestabschnitt des Kopfmoduls in einer geneigten Ausrichtung in bestimmungsgemäßer winkeliger Schräganordnung mit dem konstruktiv vordefinierten Neigungswinkel (α) zumindest unterhalb der Ausrichtungs-/Abstützungsebene des Zwischenmoduls (11c) angeordnet wird, wahlweise unterhalb des Untergrundes/Bodens.

8. Verfahren nach einem der vorhergehenden Ansprüche, wobei die Kopfmodule (11a, 11b) und das wenigstens eine dazwischen anzuordnende Zwischenmodul (11c, 11c') der zu montierenden Fahrwegvorrichtung (10) in bestimmungsgemäßer Reihenfolge hintereinander jeweils modulweise gelagert und abgestützt und ausgerichtet werden; und/oder wobei die Längsabschnittsmodule (11) mehrerer Fahrwegvorrichtungen (10) jeweils in bestimmungsgemäßer Reihenfolge hintereinander modulweise entlang einer/derselben Montagelinie (100) gelagert und abgestützt und ausgerichtet werden, beispielsweise eine erste Fahrwegvorrichtung (10) umfassend drei Längsabschnittsmodule (11a, 11b, 11c) und eine zweite Fahrwegvorrichtung umfassend vier Längsabschnittsmodule (11a, 11b, 11c, 11c').

9. Verfahren nach einem der vorhergehenden Ansprüche, wobei zumindest ein Zwischenmodul (11c) der zu erstellenden Fahrwegvorrichtung (10) angehoben und dabei in eine derartige Ausrichtung gekippt wird, dass ein/das obere Kopfmodul (11a) in einer Anordnung mit dessen Podestabschnitt (11.1) in zumindest annähernd horizontaler Ausrichtung mit dem Zwischenmodul (11c) verbindbar ist; oder wobei das obere Kopfmodul (11a) mit dessen Schrägabschnitt (11.3) in zumindest annähernd horizontaler Ausrichtung derart angeordnet wird, dass es mit einem/dem zumindest annähernd horizontal ausgerichteten Zwischenmodul (11c) verbindbar ist.

10. Verfahren nach einem der vorhergehenden Ansprüche, wobei die einzelnen Längsabschnittsmodule (11) in eine Längsabschnittsmodulverbindungsanordnung (40) übergeführt werden, insbesondere auf derselben Montagelinie (100), wobei die Längsabschnittsmodule (11) in der Längsabschnittsmodulverbindungsanordnung (40) paarweise miteinander verbindbar sind, insbesondere rein kraft-/formschlüssig ohne Stoffschluss.

11. Fahrwegvorrichtung (10) mit wenigstens drei miteinander verbundenen Längsabschnittsmodulen (11) bestehend aus zwei Kopfmodulen (11a, 11b) und wenigstens einem Zwischenmodul (11c), hergestellt durch ein Verfahren nach einem der vorhergehenden Ansprüche, insbesondere durch form-/kraftschlüssiges Verbinden der einzelnen Längsabschnittsmodule (11) in einer durch das Ausrichten und Anordnen der Längsabschnittsmodule (11) realisierten Relativposition der wenigstens drei die Fahrwegvorrichtung bildenden Längsabschnittsmodule auf einer Montagelinie (100), wobei die Fahrwegvorrichtung (10) in integral an der Tragstruktur eines/des jeweiligen Längsabschnittsmoduls vorgesehenen Referenzpunkten (17.1) an wenigstens einer Abstütz- und Bewegungseinrichtung (40a, 40b) lasttragend abstützbar ist, wobei die Fahrwegvorrichtung (10) in integral an Seitenwandeinheiten (17) der Tragstruktur (15) eines/des jeweiligen Längsabschnittsmoduls (11) eingebrachten strukturell belastbaren Referenzaussparungen (17.3) an wenigstens einer Abstütz- und Bewegungseinrichtung (40a, 40b) abstützbar ist.

12. Fahrwegvorrichtung nach dem vorhergehenden Vorrichtungsanspruch, wobei die Fahrwegvorrichtung (10) in den integral an der jeweiligen Tragstruktur (15) vorgesehenen Referenzpunkten (17.1) um wenigstens eine durch die Referenzpunkte gebildete Referenzachse kippbar ist.

13. Fahrwegvorrichtung nach einem der vorangehenden Vorrichtungsansprüche, wobei ein jeweiliges Längsabschnittsmodul (11) wenigstens eine durch integral an der Tragstruktur (15) des Längsabschnittsmoduls vorgesehenen Referenzpunkten gebildete und durch das Eigengewicht der Fahrwegvorrichtung belastbare Referenzachse (Y17) aufweist, an welcher das Längsabschnittsmodul an wenigstens einer Abstütz- und Bewegungseinrichtung (40a, 40b) abstützbar ist, insbesondere mit der Anzahl von Referenzachsen (Y17) korrelierend zur Anzahl von genutzten Abstütz- und Bewegungseinrichtungen (40a, 40b) oder dergleichen Auflagerpunkten.

14. Fahrwegvorrichtung nach einem der vorangehenden Vorrichtungsansprüche, wobei die Fahrwegvorrichtung (10) um wenigstens eine durch die Referenzaussparungen gebildete Referenzachse (Y17) kippbar ist.

15. Verwendung von Montagehilfsmitteln zum Bilden einer Montagelinie (100) zum Ausrichten und Anordnen und Zuführen einer aus wenigstens drei miteinander zu verbindenden Längsabschnittsmodulen (11) bestehenden Tragstruktur (15) einer Fahrwegvorrichtung (10) zu einer Längsabschnittsmodulverbindungsanordnung (40), welche für ein jeweils paarweises Verbinden der einzelnen Längsabschnittsmodule (11) vorgesehen ist, nämlich Verwendung von modulspezifisch bereitgestellten Abstütz- und Bewegungseinrichtungen (40a, 40b) und Positioniereinheiten (50) zum Lagern und Ausrichten des jeweiligen Längsabschnittsmoduls zum Durchführen eines Verfahrens nach einem der Verfahrensansprüche 1 bis 10 auf derselben Montagelinie (100), wobei ein jeweiliges Längsabschnittsmodul (11) mittels wenigstens einer der Abstütz- und Bewegungseinrichtungen (40a, 40b) modulspezifisch angeordnet und abgestützt wird und in integral an der Tragstruktur (15) des Längsabschnittsmoduls (11) vorgesehenen Referenzpunkten (17.1) abgestützt wird, wobei die Fahrwegvorrichtung (10) in integral an Seitenwandeinheiten (17) der Tragstruktur (15) eines/des jeweiligen Längsabschnittsmoduls (11) eingebrachten strukturell belastbaren Referenzaussparungen (17.3) an wenigstens einer Abstütz- und Bewegungseinrichtung (40a, 40b) abgestützt wird.

## Claims

1. Method for assembling a modular guideway device (10) by providing and connecting at least two longitudinal section modules (11) of the guideway device, wherein the guideway device (10) is provided in a modular configuration with at least three separate longitudinal section modules (11) consisting of two head modules (11a, 11b) and at least one intermediate module (11c, 11c'), wherein, before carrying out the connecting/assembling of load-bearing support structures (15) of the longitudinal section modules (11), the support structure of at least one of the head modules (11a, 11b), in particular initially the intended lower head module (11b), is arranged in an orientation and/or arrangement that corresponds to the orientation/arrangement of the support structure (15) of at least one intermediate module (11c),
**characterized in that** a respective longitudinal section module (11) is arranged and supported in a module-specific manner by means of at least one support and movement device (40a, 40b) and is supported in reference points (17.1) provided integrally on the support structure (15) of the longitudinal section module (11), wherein the guideway device (10) is supported on at least one of the support and movement devices (40a, 40b) in structurally load-bearing reference recesses (17.3) formed integrally on side wall units (17) of the support structure (15) of a/the respective longitudinal section module (11).

2. Method according to claim 1, wherein prior to connecting/assembling the support structures (15) of the at least three longitudinal section modules (11), the two head modules (11a, 11b) with their support structures (15) are arranged and aligned in an orientation and/or arrangement for final assembly corresponding to the orientation of at least one intermediate module (11c, 11c') provided between the head modules, in particular by aligning a/the pedestal section (11.1) of the respective head module (11a, 11b) at least approximately horizontally and a/the connecting inclined section (11.3) of the respective head module is inclined obliquely upwards or downwards.

3. Method according to one of the preceding claims, wherein the reference points (17.1) provided integrally on the support structure (15) of the longitudinal section module (11) form a reference axis about which the guideway device (10) can be tilted.

4. Method according to one of the preceding claims, wherein, after the modular assembly of each longitudinal section module (11), the support structures (15) of adjacent longitudinal sectional modules (11) are connected/assembled to one other in pairs; and/or wherein at least one of the head modules (11a, 11b) is tilted from a horizontal orientation of a/the pedestal section (11.1) of the head module, selected for upstream assembly, into an inclined orientation of the pedestal section, such that a/the connecting inclined section (11.3) of the head module is horizontally aligned and is aligned with the longitudinal orientation of the intermediate module (11c), wherein the tilting movement is preferably carried out by means of a tilting device/tilting kinematics (41, 42), wherein the tilting movement is preferably carried out after the module-specific assembly from module to module (11) and immediately before the connexion of the modules (11).

5. Method according to one of the preceding claims, wherein a respective longitudinal section module (11) is arranged and supported by means of at least one support and movement device (40, 40b) and is optionally also movable relative to the ground by means of the support and movement device, wherein the support and movement device (40a, 40b) is configured for horizontally aligning a/the pedestal section (11.1) and/or a/the inclined section (11.3) of the head module (11a, 11b), and wherein a/the support and movement device (40a, 40b) is preferably configured for inclining/tilting the head module by a minimum tilt angle.

6. Method according to one of the preceding claims, wherein the respective head module (11a, 11b) is arranged and supported by means of a support and movement device (40a, 40b) which is designed such that a/the pedestal section (11.1) of the head module can be inclined from a horizontal orientation into an inclined orientation, so that a/the connecting inclined section (11.3) of the head module is/ becomes horizontally aligned and is/ becomes aligned in the longitudinal orientation of the intermediate module (11c).

7. Method according to one of the preceding claims, wherein at least one of the head modules (11a, 11b) with its pedestal section (11.1) is inclined towards the ground and aligned such that a/the pedestal section of the head module is arranged in an inclined orientation in a specified angular oblique arrangement with the structurally predefined angle of inclination (α) at least below the alignment/support plane of the intermediate module (11c), optionally below the subsurface/ground.

8. Method according to one of the preceding claims, wherein the head modules (11a, 11b) and the at least one intermediate module (11c, 11c') to be arranged therebetween of the guideway device (10) to be assembled are stored, supported and aligned one after the other in the prescribed sequence; and/or wherein the longitudinal section modules (11) of a plurality of guideway devices (10) are each stored, supported and aligned one after the other in the prescribed sequence, module by module, along the same assembly line (100), for example a first guideway device (10) comprising three longitudinal section modules (11a, 11b, 11c) and a second guideway device comprising four longitudinal section modules (11a, 11b, 11c, 11c').

9. Method according to one of the preceding claims, wherein at least one intermediate module (11c) of the guideway device (10) to be constructed is lifted and tilted into such an orientation that a/the upper head module (11a) can be connected to the intermediate module (11c) in an arrangement with its pedestal section (11.1) in at least approximately horizontal orientation; or wherein the upper head module (11a) is arranged with its inclined section (11.3) in at least approximately horizontal orientation such that it can be connected to a/the at least approximately horizontally aligned intermediate module (11c).

10. Method according to one of the preceding claims, wherein the individual longitudinal sectional modules (11) are transferred into a longitudinal sectional module connection arrangement (40), in particular on the same assembly line (100), wherein the longitudinal section modules (11) in the longitudinal section module connection arrangement (40) can be connected to one another in pairs, in particular purely force-fitting/form-fitting without material bond.

11. Guideway device (10) comprising at least three interconnected longitudinal section modules (11) consisting of two head modules (11a, 11b) and at least one intermediate module (11c), manufactured by a method according to one of the preceding claims, in particular by form-fitting/force-fitting connection of the individual longitudinal section modules (11) in a relative position of the at least three longitudinal section modules (11) forming the guideway device, realised by aligning and arranging the longitudinal section modules on an assembly line (100), wherein the guideway device (10) can be supported in a load-bearing manner on at least one support and movement device (40a, 40b) in reference points (17.1) provided integrally on the supporting structure of a/the respective longitudinal section module, wherein the guideway device (10) can be supported on at least one support and movement device (40a, 40b) in structurally load-bearing reference recesses (17.3) introduced integrally on side wall units (17) of the support structure (15) of a/the respective longitudinal section module (11).

12. Guideway device according to the preceding device claim, wherein the guideway device (10) is tiltable in the reference points (17.1) provided integrally on the respective support structure (15) about at least one reference axis formed by the reference points.

13. Guideway device according to one of the preceding device claims, wherein a respective longitudinal section module (11) has at least one reference axis (Y17) formed by reference points provided integrally on the support structure (15) of the longitudinal section module and loadable by the own weight of the guideway device, on which the longitudinal section module can be supported on at least one support and movement device (40a, 40b), in particular with the number of reference axes (Y17) correlating to the number of support and movement devices (40a, 40b) or similar support points used.

14. Guideway device according to one of the preceding device claims, wherein the guideway device (10) is tiltable about at least one reference axis (Y17) formed by the reference recesses.

15. Use of assembly aids for forming an assembly line (100) for aligning and arranging and feeding a support structure (15) of a guideway device (10) consisting of at least three longitudinal section modules (11) to be connected to one other to a longitudinal section module connection arrangement (40), which is intended for connecting the individual longitudinal section modules (11) in pairs, namely use of module-specifically provided support and movement devices (40a, 40b) and positioning units (50) for supporting and aligning the respective longitudinal section module for carrying out a method according to any one of method claims 1 to 10 on the same assembly line (100), wherein a respective longitudinal section module (11) is arranged and supported in a module-specific manner by means of at least one of the support and movement devices (40a, 40b) and is supported in reference points (17.1) provided integrally on the support structure (15) of the longitudinal section module (11), wherein the guideway device (10) is supported on at least one support and movement device (40a, 40b) in structurally load-bearing reference recesses (17.3) integrally formed on side wall units (17) of the support structure (15) of a/the respective longitudinal section module (11).

## Revendications

1. Procédé d'assemblage d'un dispositif de guidage modulaire (10) par la fourniture et la connexion d'au moins deux modules de section longitudinale (11) du dispositif de guidage, dans lequel le dispositif de guidage (10) est fourni dans une configuration modulaire avec au moins trois modules de section longitudinale séparés (11) constitués de deux modules de tête (11a, 11b) et d'au moins un module intermédiaire (11c, 11c'), dans lequel, avant de réaliser la connexion /l'assemblage des structures de support porteuse (15) des modules de section longitudinale (11), la structure de support d'au moins l'un des modules de tête (11a, 11b), en particulier d'abord du module de tête inférieur (11b) prévu à cet effet, est disposée dans une orientation et/ou un agencement correspondant à l'orientation/l'agencement de la structure de support (15) du ou des modules intermédiaires (11c),
**caractérisé en ce qu'**un module de section longitudinale respectif (11) est disposé et supporté de manière spécifique au module au moyen d'au moins un dispositif de support et de déplacement (40a, 40b) et étant supporté dans des points de référence (17.1) prévus d'un seul tenant sur la structure de support (15) du module de section longitudinale (11), dans lequel le dispositif de guidage (10) étant supporté sur au moins l'un des dispositifs de support et de déplacement (40a, 40b) dans des évidements de référence structurellement porteurs (17.3) formés d'un seul tenant sur des unités de parois latérales (17) de la structure de support (15) d'un/du module de section longitudinale respectif (11).

2. Procédé selon la revendication 1, dans lequel, avant que les structures de support (15) desdits au moins trois modules de section longitudinale (11) soient connectées/assemblées, les deux modules de tête (11a, 11b) avec leurs structures de support (15) sont disposés et alignés dans une orientation et/ou un agencement pour l'assemblage final qui correspond à l'orientation d'au moins un module intermédiaire (11c, 11c') prévu entre les modules de tête, en particulier en alignant une/la section de socle (11.1) du module de tête respectif (11a, 11b) au moins approximativement horizontalement et une/la section inclinée de liaison (11.3) du module de tête respectif est inclinée obliquement vers le haut ou vers le bas.

3. Procédé selon l'une des revendications précédentes, dans lequel les points de référence (17.1) prévus d'un seul tenant sur la structure de support (15) du module de section longitudinale (11) forment un axe de référence autour duquel le dispositif de guidage (10) peut basculer.

4. Procédé selon l'une des revendications précédentes, dans lequel, après l'assemblage modulaire de chaque module sectionnel longitudinal (11), les structures de support (15) des modules de section longitudinale (11) adjacents sont connectées/assemblées les unes aux autres par paires; et/ou dans lequel au moins un des modules de tête (11a, 11b) est basculé d'une orientation horizontale d'une section de socle (11.1) du module de tête sélectionné pour l'assemblage en amont, vers une orientation inclinée de la section de socle, de sorte qu'une section inclinée de liaison (11.3) du module de tête soit alignée horizontalement et soit alignée avec l'orientation longitudinale du module intermédiaire (11c), dans lequel le mouvement de basculement étant effectué de préférence au moyen d'un dispositif de basculement/d'une cinématique de basculement (41, 42), dans lequel le mouvement de basculement étant de préférence effectué après l'assemblage spécifique du module d'un module à l'autre (11) et immédiatement avant la connexion des modules (11).

5. Procédé selon l'une des revendications précédentes, dans lequel un module de section longitudinale respectif (11) est disposé et supporté au moyen d'au moins un dispositif de support et de déplacement (40, 40b) et est éventuellement également mobile par rapport au sol au moyen du dispositif de support et de déplacement, dans lequel le dispositif de support et de déplacement (40a, 40b) est configuré pour aligner horizontalement une/la section de socle (11.1) et/ou une/la section inclinée (11.3) du module de tête (11a, 11b), et dans lequel un/les dispositifs de support et de déplacement (40a, 40b) étant de préférence configurés pour incliner/ basculer le module de tête d'un angle d'inclinaison minimal.

6. Procédé selon l'une des revendications précédentes, dans lequel le module de tête respectif (11a, 11b) est disposé et supporté au moyen d'un dispositif de support et de déplacement (40a, 40b) qui est conçu de telle sorte qu'une/la section de socle (11.1) du module de tête peut être inclinée d'une orientation horizontale vers une orientation inclinée, de sorte qu'une/la section inclinée de liaison (11.3) du module de tête est/devient alignée horizontalement et est/devient alignée dans l'orientation longitudinale du module intermédiaire (11c).

7. Procédé selon l'une des revendications précédentes, dans lequel au moins l'un des modules de tête (11a, 11b) avec sa section de socle (11.1) est incliné vers le sol et aligné de telle sorte qu'une/la section de socle (11.1) du module de tête est disposée dans une orientation inclinée dans un agencement oblique angulaire désigné avec l'angle d'inclinaison (α) prédéfini structurellement au moins en dessous du plan d'alignement/de support du module intermédiaire (11c), éventuellement en dessous de la surface/sol.

8. Procédé selon l'une des revendications précédentes, dans lequel les modules de tête (11a, 11b) et au moins un module intermédiaire (11c, 11c') à disposer entre eux du dispositif de guidage (10) à assemble sont stockés, supportés et alignés les uns après les autres dans une séquence prescrite; et/ou dans lequel les modules de section longitudinale (11) d'une pluralité de dispositifs de guidage (10) sont chacun stockés, supportés et alignés les uns après les autres dans une séquence prescrite, module par module, le long d'une/de la même ligne d'assemblage (100), par exemple un premier dispositif de guidage (10) comprenant trois modules de section longitudinale (11a, 11b, 11c) et un deuxième dispositif de guidage comprenant quatre modules de section longitudinale (11a, 11b, 11c, 11c').

9. Procédé selon l'une des revendications précédentes, dans lequel au moins un module intermédiaire (11c) du dispositif de guidage (10) à réaliser est soulevé et ainsi incliné dans une orientation telle qu'un/le module de tête supérieur (11a) peut être connecté au module intermédiaire (11c) dans un agencement avec sa section de socle (11.1) dans une orientation au moins approximativement horizontale; ou dans lequel le module de tête supérieur (11a) est agencé avec sa section inclinée (11.3) dans une orientation au moins approximativement horizontale de telle sorte qu'il peut être connecté à un/au module intermédiaire (11c) orienté au moins approximativement horizontalement.

10. Procédé selon l'une des revendications précédentes, dans lequel les modules de section longitudinale individuels (11) sont transférés dans un dispositif de connexion de modules de section longitudinale (40), en particulier sur la même ligne d'assemblage (100), dans lequel les modules de section longitudinale (11) dans le dispositif de connexion de modules de section longitudinale (40) pouvant être connectés les uns aux autres par paires, en particulier par simple ajustement de force/ajustement de forme sans liaison de matière.

11. Dispositif de guidage (10) comprenant au moins trois modules de section longitudinale (11) reliés entre eux, constitués de deux modules de tête (11a, 11b) et d'au moins un module intermédiaire (11c), fabriqué par un procédé selon l'une des revendications précédentes, en particulier par assemblage par liaison de forme/force des modules de section longitudinale (11) dans une position relative, desdits au moins trois modules de section longitudinale (11) formant le dispositif de guidage, réalisée par l'alignement et la disposition des modules longitudinaux sur une ligne d'assemblage (100), dans lequel le dispositif de guidage (10) peut être supporté de manière porteuse sur au moins un dispositif de support et de déplacement (40a, 40b) dans des points de référence (17.1) prévus d'un seul tenant sur la structure de support d'un/du module de section longitudinale respectif, dans lequel le dispositif de guidage (10) peut être supporté sur au moins un dispositif de support et de déplacement (40a, 40b) dans des évidements de référence structurellement porteurs (17.3) introduits d'un seul tenant sur des unités de paroi latérale (17) de la structure de support (15) d'un/du module de section longitudinale respectif (11).

12. Dispositif de guidage selon la revendication de dispositif précédente, dans lequel le dispositif de guidage (10) est inclinable dans les points de référence (17.1) prévus d'un seul tenant sur la structure de support respective (15) autour d'au moins un axe de référence formé par les points de référence.

13. Dispositif de guidage selon l'une des revendications de dispositif précédentes, dans lequel un module de section longitudinale respectif (11) présente au moins un axe de référence (Y17) formé par des points de référence prévus d'un seul tenant sur la structure de support (15) du module de section longitudinale et pouvant être chargé par le poids propre du dispositif de guidage, sur lequel le module de section longitudinale peut être supporté sur au moins un dispositif de support et de déplacement (40a, 40b), en particulier avec le nombre d'axes de référence (Y17) en corrélation avec le nombre de dispositifs de support et de déplacement (40a, 40b) ou de points de support similaires utilisés.

14. Dispositif de guidage selon l'une des revendications de dispositif précédentes, dans lequel le dispositif de guidage (10) est inclinable autour d'au moins un axe de référence (Y17) formé par les évidements de référence.

15. Utilisation d'aides à l'assemblage pour former une ligne d'assemblage (100) destinée à aligner et disposer et alimenter une structure de support (15) d'un dispositif de guidage (10) constitué d'au moins trois modules de section longitudinale (11) à connecter entre eux à un dispositif de liaison de modules de section longitudinale (40), prévu pour relier les modules de section longitudinale individuels (11) par paires, à savoir utilisation de dispositifs de support et de déplacement (40a, 40b) et d'unités de positionnement (50) prévus spécifiquement pour chaque module, pour supporter et aligner le module de section longitudinale respectif afin de mettre en œuvre un procédé selon l'une des revendications 1 à 10 sur la même ligne d'assemblage (100), dans lequel un module de section longitudinale respectif (11) étant disposé et supporté de manière spécifique au module au moyen d'au moins d'un des dispositifs de support et de déplacement (40a, 40b) et étant supporté dans des points de référence (17.1) prévus d'un seul tenant sur la structure de support (15) du module de section longitudinale (11), dans lequel le dispositif de guidage (10) étant supporté sur au moins un dispositif de support et de déplacement (40a, 40b) dans des évidements de référence structurellement porteurs (17.3) formés d'un seul tenant sur des unités de paroi latérale (17) de la structure de support (15) d'un module de section longitudinale respectif (11).
